# EUROPÄISCHE PATENTSCHRIFT

(11) **EP 4 091 340 B1**
(45) Veröffentlichungstag und Bekanntmachung des Hinweises auf die Patenterteilung: **24.12.2025**
(21) Anmeldenummer: 21700309.4
(22) Anmeldetag: 15.01.2021
(51) Int. Cl.: H04R 17/00, H04R 7/14

(54) **MEMS-WANDLER MIT ERHÖHTER LEISTUNGSFÄHIGKEIT**
ENHANCED PERFORMANCE MEMS LOUDSPEAKER
HAUT-PARLEURS MEMS AYANT UNE EFFICACITÉ ACCRUE

(30) Priorität: 17.01.2020 EP 20152560; 08.04.2020 EP 20168836
(43) Veröffentlichungstag der Anmeldung: 23.11.2022
(73) Patentinhaber: Hahn-Schickard-Gesellschaft für angewandte Forschung e. V., 70569 Stuttgart (DE)
(72) Erfinder: DEHÉ, Alfons, 72770 Reutlingen (DE); BITTNER, Achim, 74080 Heilbronn (DE); CASTELLANOS, Lenny, 78727 Oberndorf am Neckar (DE)
(74) Vertreter: Hertin und Partner Rechts- und Patentanwälte PartG mbB
(86) Internationale Anmeldenummer: PCT/EP2021/050766
(87) Internationale Veröffentlichungsnummer: WO 2021/144400

(56) Entgegenhaltungen:
- JP-B2- 3 919 695
- US-A1- 2002 006 208
- US-A1- 2019 116 417

## Beschreibung

Die Erfindung betrifft einen MEMS-Wandler, welcher eine schwingfähige Membran zur Erzeugung oder Aufnahme von Druckwellen eines Fluids in einer vertikalen Richtung umfasst, wobei die schwingfähige Membran von einem Träger gehalten wird und die schwingfähige Membran zwei oder mehr vertikale Abschnitte aufweist, welche parallel zur vertikalen Richtung ausgebildet sind und mindestens eine Lage aus einem Aktuatormaterial umfassen. Die schwingfähige Membran liegt bevorzugt endseitig mit einer Elektrode kontaktiert vor, sodass durch Ansteuerung der mindestens einer Elektrode die zwei oder mehr vertikalen Abschnitte zu horizontalen Schwingungen angeregt werden können oder sodass bei Anregung der zwei oder mehr vertikalen Abschnitte zu horizontalen Schwingungen an der mindestens einen Elektrode ein elektrisches Signal erzeugt werden kann.

### Hintergrund und Stand der Technik

Für die Herstellung kompakter, mechanisch-elektronischer Vorrichtungen wird heute auf vielen Anwendungsgebieten auf die Mikrosystemtechnik zurückgegriffen. Die so herstellbaren Mikrosysteme (engl. *microelectromechanical system,* kurz MEMS) sind sehr kompakt (Mikrometerbereich) bei gleichzeitig hervorragender Funktionalität und immer geringeren Herstellungskosten.

Aus dem Stand der Technik sind auch MEMS-Wandler, wie beispielsweise MEMS-Lautsprecher oder MEMS-Mikrofone, bekannt. Derzeitige MEMS-Lautsprecher werden zumeist als planare Membransystem ausgeführt mit einer vertikalen Aktuierung einer schwingfähigen Membran in Emissionsrichtung. Die Anregung erfolgt beispielsweise mittels piezoelektrischer, elektromagnetischer oder elektrostatischer Aktuatoren.

Ein elektromagnetischer MEMS-Lautsprecher für mobile Geräte wird in Shahosseini et al. 2015 beschrieben. Der MEMS-Lautsprecher weist eine versteifende Silizium-Mikrostruktur als Schallstrahler auf, wobei der bewegliche Teil an einem Träger über Silizium-Triebfedern aufgehangen wird, um große Verschiebungen mittels eines elektromagnetischen Motors aus der Ebene zu ermöglichen.

Stoppel et al. 2017 offenbart einen Zwei-Wege Lautsprecher dessen Konzept auf konzentrischen piezoelektrischen Aktuatoren basiert. Als eine Besonderheit ist die Schwingungsmembran nicht geschlossen ausgeführt, sondern umfasst acht piezoelektrische unimorphe Aktoren, die jeweils aus einer piezoelektrischen und einer passiven Schicht bestehen. Die äußeren Tieftöner bestehen aus vier einseitig eingespannten Aktuatoren mit Trapezform, während die inneren Hochtöner durch vier dreieckige Aktuatoren gebildet werden, welche mittels Feder mit einem starren Rahmen verbunden. Die Trennung der Membran soll ein verbessertes Klangbild bei höherer Leistung erlauben.

Nachteilig an derartigen planaren MEMS-Lautsprechern ist deren Limitierung in Bezug auf die Schallleistung, insbesondere bei tiefen Frequenzen. Ein Grund hierfür liegt darin, dass der erzeugbar Schalldruckpegel proportional zum Quadrat der Frequenz für eine vorgegebene Auslenkung ist. Für hinreichend Schallleistungen sind daher entweder Auslenkungen für die Schwingungsmembranen von mindestens 100 µm oder großflächige Membranen im Quadratzentimeterbereich notwendig. Beide Bedingungen sind mittels einer MEMS-Technologie nur schwer zu realisieren.

Im Stand der Technik wurde daher vorgeschlagen MEMS-Lautsprecher zu konzipieren, welche nicht eine geschlossene Membran zu Schwingungen in vertikaler Emissionsrichtung aufweisen, sondern eine Vielzahl von beweglichen Elementen, die zu lateralen bzw. horizontalen Schwingungen angeregt werden können. Vorteilhaft hieran ist es, dass auf kleiner Fläche ein vergrößerter Volumenstrom bewegbar und somit einer erhöhte Schallleistung bereitgestellt werden kann.

Ein auf diesem Prinzip basierender MEMS-Lautsprecher wird beispielsweise in der US 2018 / 0179048 A1 bzw. Kaiser et al. 2019 offenbart.

Der MEMS-Lautsprecher umfasst eine Mehrzahl elektrostatischer Biegeaktuatoren, welche zwischen einem Deckel- und Boden-Wafer als vertikale Lamellen angeordnet vorliegen und durch entsprechende Steuerung zu lateralen Schwingungen angeregt werden können. Hierbei bildet eine innere Lamelle eine Aktuatorelektrode gegenüber zwei äußeren Lamellen. Bis auf einen Verbindungsknoten von weiterhin galvanisch getrennten Elektroden besteht ein Luftspalt zwischen den gebogenen drei Lamellen. Liegt ein Potential innen gegen außen an, führt dies zu einer beidseitigen Anziehung aufgrund der Wölbung des Designs in Richtung einer Vorzugsrichtung, welche durch einen Anker vorgegeben ist. Die Ausbuchtungen der äußeren Lamellen dienen der Beweglichkeit. Die Rückstellkraft ist durch eine mechanische Federkraft gegeben. Ein pull-push Betrieb ist somit nicht möglich.

Nachteilig ist zudem, dass Spalten zwischen den Biegeaktuatoren und den Deckel/Boden-Wafern, welche für deren Beweglichkeit notwendig sind, zu einer Ventilation zwischen beiden Kammern führen. Hierdurch erfährt die untere Grenzfrequenz eine Begrenzung. Weiterhin ist die laterale Bewegung der Biegeaktuatoren und mithin die Schallleistung eingeschränkt, um einen pull-in Effekt und akustischen Durchschlag zu vermeiden.

Ein alternatives Luftpuls- oder Schallerzeugungssystem auf MEMS-Basis wird in der US 2019 / 011 64 17 A1 beschrieben. Die Vorrichtung umfasst eine Vorder- sowie Rückkammer und eine Mehrzahl von Ventilen, wobei Vorder- und Rückkammer mittels einer gefalteten Membran voneinander getrennt sind. In einer Ausführungsform weist die gefaltete Membran im Querschnitt eine rechteckige Mäanderstruktur mit horizontalen und vertikalen Abschnitten auf. Auf den jeweiligen horizontalen Abschnitten sind Piezoaktuatoren positioniert, um durch eine synchronisierte Dehnung oder Stauchung der horizontalen Abschnitte eine laterale Bewegung der vertikalen Abschnitte zu bewirken. Bei dem vorgeschlagenen Prinzip kann ebenfalls auf einer kleinen Chip-Oberfläche eine vergrößerter Volumenstrom und somit Schallleistung generiert werden.

Nachteilig ist jedoch der erhöhte Aufwand für den synchronisierten Antrieb der Piezoaktuatoren.

Auch besteht ein Verbesserungspotential in Bezug auf das durch die lateralen Schwingungen verdrängte Volumen, welche durch die geometrische Anordnung der einseitig aktuierten horizontalen Abschnitte begrenzt ist.

Aus der US 2002/006208 A1 und JP 3 919695 B2 ist ein piezoelektrischer Lautsprecher bekannt, bei welchem zwei piezoelektrische Filme zu einem Diaphragma mit einer Akkordeonform geformt werden. Das Diaphragma ist in gefalteter Form seitlich jeweils durch ein wellenförmiges Plattenpaar eingeklemmt, welches beispielsweise mittels Verschraubungen fixiert wird und als zusammengesetzter Seitenrahmen das vibrierenden Diaphragmas stabilisiert. Auf den Wellenbergen und Wellentälern des Diaphragmas werden mehrere Elektroden in strukturierter Form aufgebracht und liegen durch Streifen aus nichtleitendem Material voneinander isoliert vor. Zur Ansteuerung der Elektroden sind in dem Plattenpaar bzw. Seitenrahmen Elektrodenleitungen angeordnet. Alternativ kann das Plattenpaar auch mindestens teilweise aus einem leitfähigen Material geformt werden.

Der makroskopische piezoelektrische Lautsprecher US 2002/006208 A1 und JP 3 919695 B2 wird in einem Montageprozess erhalten, welcher nicht auf naheliegende Weise miniaturisiert werden kann, um einen MEMS-Lautsprecher zu erhalten. Insbesondere die vorgesehene Klemmung des Diaphragmas in einem zweiteiligen Seitenrahmen, das strukturierte Aufbringen mehrerer Elektroden auf Wellenbergen und -tälern des Diaphragmas oder die Verbindung der Elektroden mit Elektrodenleitungen in dem Seitenrahmen ist nicht auf einen MEMS-Prozess übertragbar.

Im Lichte der Nachteile des Standes der Technik besteht somit ein Bedarf an alternativen oder verbesserten Lösungen für MEMS-basierte Lautsprecher.

### Aufgabe der Erfindung

Aufgabe der Erfindung ist es einen MEMS-Wandler, insbesondere MEMS-Lautsprecher oder MEMS-Mikrofon, sowie ein Verfahren zur Herstellung des MEMS-Wandlers bereitzustellen, welche die Nachteile des Standes nicht aufweisen. Insbesondere war es eine Aufgabe der Erfindung einen leistungsstarken MEMS-Lautsprecher bzw. MEMS-Mikrofon mit hoher Klangqualität bzw. Audioqualität zur Verfügung zu stellen, welche sich gleichzeitig durch einen einfachen, kostengünstigen und kompakten Aufbau auszeichnen.

### Zusammenfassung der Erfindung

Die Aufgabe wird durch die Merkmale der unabhängigen Ansprüche gelöst. Bevorzugte Ausführungsformen der Erfindung sind in den abhängigen Ansprüchen beschrieben.

Die Erfindung betrifft einen MEMS-Wandler zur Interaktion mit einem Volumenstrom eines Fluids umfassend
- einen Träger,
- eine schwingfähige Membran zur Erzeugung oder Aufnahme von Druckwellen des Fluids in einer vertikalen Richtung, wobei die schwingfähige Membran von dem Träger gehalten wird

und wobei die schwingfähige Membran zwei oder mehr vertikale Abschnitte aufweist, welche im Wesentlichen parallel zur vertikalen Richtung ausgebildet sind und mindestens eine Lage aus einem Aktuatormaterial umfassen, wobei die schwingfähige Membran endseitig mit mindestens einer Elektrode kontaktiert vorliegt,
sodass durch Ansteuerung der mindestens einen Elektrode die zwei oder mehr vertikalen Abschnitte zu im Wesentlichen horizontalen Schwingungen angeregt werden können oder sodass bei Anregung der zwei oder mehr vertikalen Abschnitte zu im Wesentlichen horizontalen Schwingungen an der mindestens einen Elektrode ein elektrisches Signal erzeugt werden kann.

Besonders bevorzugt kann es sich bei dem MEMS-Wandler um einen MEMS-Lautsprecher handeln. In einer besonders bevorzugten Ausführungsform betrifft die Erfindung einen MEMS-Lautsprecher umfassend
- einen Träger,
- eine schwingfähige Membran zur Erzeugung von Schallwellen in eine vertikale Emissionsrichtung, wobei die schwingfähige Membran von dem Träger gehalten wird,
wobei die schwingfähige Membran zwei oder mehr vertikale Abschnitte aufweist, welche im Wesentlichen parallel zur Emissionsrichtung ausgebildet sind und mindestens eine Lage aus einem Aktuatormaterial umfassen, wobei die schwingfähige Membran bevorzugt endseitig mit mindestens einer Elektrode kontaktiert vorliegt, sodass durch Ansteuerung der mindestens einen Elektrode die zwei oder mehr vertikalen Abschnitte zu im Wesentlichen horizontalen Schwingungen angeregt werden können.

Durch die Konstruktionsweise des MEMS-Lautsprecher kann ein MEMS-Lautsprecher mit hoher Schalleistung und vereinfachter Ansteuerung erhalten werden.

Im Gegensatz zu bekannten planaren MEMS-Lautsprechen muss die schwingfähige Membran selbst nicht über eine große Fläche von mehreren Quadratzentimeter oder mit einer Auslenkungen mehr als 100 µm betrieben werden, um einen ausreichenden Schalldruck zu erzeugen. Stattdessen kann die Mehrzahl der vertikalen Abschnitte der schwingfähigen Membran mit kleinen horizontalen bzw. lateralen Bewegungen von wenigen Mikrometer eine vergrößertes Gesamtvolumen in vertikaler Emissionsrichtung bewegen.

Gegenüber Lösungen gemäß der US 2018 / 0179048 A1 bzw. Kaiser et al. 2019 ist der beanspruchte MEMS-Lautsprecher durch einen vereinfachten Aufbau, Steuerung und Herstellungsverfahren gekennzeichnet.

Insbesondere die Bereitstellung der vertikalen Lamellen bzw. Biegeaktuatoren für einen MEMS-Lautsprecher gemäß Kaiser et al. 2019 ist aufwändig. Zudem sind hinreichend präzise senkrechte Ätzungen nur für begrenzte Lamellenhöhen möglich, wodurch die Schallleistungen limitiert wird.

Mittels der erfindungsgemäßen Lösung können stattdessen die vertikalen Abschnitte der schwingfähigen Membran wie im Folgenden noch im Detail erläutert, mittels einfacher Herstellungsschritte in MEMS-Ausführung erhalten werden. Zudem vermeidet das erfindungsgemäße Aktuatorprinzip ein pull-in oder ein Verkleben der vertikalen Abschnitte. Im Gegensatz zur Lösung von Kaiser et al. 2019 werden durch die einseitigen Elektroden keine Potentialdifferenzen in einem Spalt zwischen den vertikalen Abschnitten erhalten. Neben der Vermeidung einer Überspannung bzw. eines Pull-Ins kann hierdurch zudem eine Staubansammlung vermindert werden, da beispielsweise eine außenliegende Elektrode auf ein Grundpotential gelegt werden kann.

Ein weiterer besonderer Vorteil des beschriebenen MEMS-Lautsprechers liegt in der vereinfachten Ansteuerung. Während in der US 2019 / 011 64 17 A1 eine Vielzahl von piezoelektrischen Aktuatoren an den horizontalen Abschnitten kontaktiert werden müssen, kann der vorgeschlagene MEMS-Lautsprecher mittels mindestens einer endseitigen Elektrode betrieben werden. Dies reduziert den Herstellungsaufwand, minimiert Fehlerquellen und führt zudem inhärent zu einer synchronen Steuerung der vertikalen Abschnitte zu horizontalen Schwingungen.

Auf diese Weise können die Luftvolumina, welche zwischen den vertikalen Abschnitten vorliegen, überaus präzise durch die horizontalen Schwingungen entlang der vertikalen Emissionsrichtung bewegt werden. Ein verbessertes Klangbild, auch bei hohen Schallleistungen ist das Ergebnis.

Ein "MEMS-Lautsprecher" bezeichnet bevorzugt einen Lautsprecher, welcher auf einer MEMS-Technologie basiert und dessen klangerzeugende Strukturen mindestens teilweise eine Dimensionierung im Mikrometerbereich (1 µm bis 1000 µm) aufweisen. Bevorzugt können beispielsweise die vertikalen Abschnitte der schwingfähigen Membran in Breite, Höhe und/oder Dicke eine Dimension im Bereich von weniger als 1000 µm aufweisen. Hierbei kann es auch bevorzugt sein, dass beispielsweise lediglich die Höhe der vertikalen Abschnitte im Mikrometerbereich dimensioniert sind, während beispielsweise die Länge eine größere Dimension und/oder die Dicke eine kleinere Größe aufweisen kann.

Die Gestaltung der schwingfähigen Membran lässt sich vorteilhafterweise nicht nur zur Ausbildung eines MEMS-Lautsprechers mit hoher Schalleistung und vereinfachter Ansteuerung nutzen. Ebenso wird beispielsweise die Bereitstellung eines besonders leistungsstarken MEMS-Mikrofones mit hoher Audioqualität ermöglicht.

In einer bevorzugten Ausführungsform betrifft die Erfindung somit zudem ein MEMS-Mikrofon umfassend
- einen Träger,
- eine schwingfähige Membran zur Aufnahme von Schallwellen in einer vertikalen Richtung, wobei die schwingfähige Membran von dem Träger gehalten wird,
und wobei die schwingfähige Membran zwei oder mehr vertikale Abschnitte aufweist, welche parallel zur vertikalen Richtung ausgebildet sind und mindestens eine Lage aus einem Aktuatormaterial umfassen, wobei die schwingfähige Membran bevorzugt endseitig mit mindestens einer Elektrode kontaktiert vorliegt, sodass bei Anregung der zwei oder mehr vertikalen Abschnitte zu horizontalen Schwingungen an der mindestens einen Elektrode ein elektrisches Signal erzeugt werden kann.

Der Aufbau des MEMS-Mikrofons ähnelt strukturell dem des MEMS-Lautsprechers insbesondere im Hinblick auf die Ausgestaltung der schwingfähigen Membran. Anstelle einer Ansteuerung der Elektroden zur Erzeugung von horizontalen Schwingungen und mithin Schalldruckwellen, ist das MEMS-Mikrofon jedoch dafür ausgelegt Schalldruckwellen in selbiger vertikaler Richtung aufzunehmen. Bevorzugt liegen zwischen den vertikalen Abschnitten mithin Luftvolumina vor, welche bei Aufnahme von Schallwellen entlang einer vertikalen Detektionsrichtung bewegt werden. Durch die Schalldruckwellen werden die vertikalen Abschnitte zu horizontalen Schwingungen angeregt, sodass das Aktuatormaterial ein entsprechendes periodisches elektrisches Signal erzeugt.

Ein "MEMS-Mikrofon" bezeichnet bevorzugt ein Mikrofon, welches auf einer MEMS-Technologie basiert und dessen klangaufnehmende Strukturen mindestens teilweise eine Dimensionierung im Mikrometerbereich (1 µm bis 1000 µm) aufweisen. Bevorzugt können beispielsweise die vertikalen Abschnitte der schwingfähigen Membran in Breite, Höhe und/oder Dicke eine Dimension im Bereich von weniger als 1000 µm aufweisen. Hierbei kann es auch bevorzugt sein, dass beispielsweise lediglich die Höhe der vertikalen Abschnitte im Mikrometerbereich dimensioniert sind, während beispielsweise die Länge eine größere Dimension und/oder die Dicke eine kleinere Größe aufweisen kann.

Unter dem Begriff MEMS-Wandler ist somit sowohl ein MEMS-Mikrofon als auch ein MEMS-Lautsprecher zu verstehen. Allgemein bezeichnet der MEMS-Wandler einen Wandler zur Interaktion mit einem Volumenstrom eines Fluids, der auf MEMS-Technologie basiert und dessen Strukturen zur Interaktion mit dem Volumenstrom bzw. zur Aufnahme oder Erzeugung von Druckwellen des Fluids eine Dimensionierung im Mikrometerbereich (1 µm bis 1000 µm) aufweisen. Bei dem Fluid kann es sich sowohl um ein gasförmiges, als auch flüssiges Fluid handeln. Die Strukturen des MEMS-Wandlers, insbesondere der schwingfähigen Membran sind zur Erzeugung oder Aufnahme von Druckwellen des Fluids ausgelegt.

Beispielsweise kann es sich, wie im Falle eines MEMS-Lautsprechers oder MEMS-Mikrofons, um Schalldruckwellen handeln. Der MEMS-Wandler kann sich aber ebenso als Aktuator oder Sensor für andere Druckwellen eignen. Der MEMS-Wandler ist somit bevorzugt ein Gerät, welches Druckwellen (z.B. akustische Signale als Schallwechseldrücke) in elektrische Signale umwandelt oder umgekehrt (Umwandlung elektrischer Signale in Druckwellen, beispielsweise akustische Signale).

Auch Anwendungen des MEMS-Wandlers als ein Energy-Harvester sind möglich, wobei pneumatische oder hydraulische Wechseldrücke genutzt werden. Das elektrische Signal kann in diesen Fällen als gewonnene elektrische Energie abgeführt, gespeichert oder anderen (Verbraucher-)geräten zugeführt werden.

Endseitig meint bevorzugt eine Positionierung der mindestens eine Elektrode, sodass eine Kontaktierung mit einer Elektronik, z.B. an eine Strom- oder Spannungsquelle im Falle eines MEMS-Lautsprechers, an einem Ende der schwingfähigen Membran erfolgen kann, bevorzugt an einem Ende, an welchem die Membran am Träger aufgehangen vorliegt. Elektrode meint bevorzugt einen Bereich aus einem leitfähigen Material (bevorzugt einem Metall), welcher für eine solche Kontaktierung mit einer Elektronik, z.B. einer Strom- und/oder Spannungsquelle im Falle eines MEMS-Lautsprechers, eingerichtet ist. Bevorzugt kann es sich um einen Elektrodenpad handeln. Besonders bevorzugt dient das Elektrodenpad der Kontaktierung mit einer Elektronik und ist selbst mit einer leitfähigen Metallschicht verbunden, welche sich über die gesamte Fläche der schwingfähigen Membran erstrecken kann. Teilweise wird im Folgenden die leitfähige Schicht zusammen mit einem Elektrodenpad als Elektrode, beispielsweise als Top-Elektrode oder Bottom-Elektrode bezeichnet.

Besonders bevorzugt liegt die Lage aus einem leitfähigem Material, bevorzugt Metall, im Sinne einer Top- oder Bottomelektrode als eine durchgängige bzw. ganzflächige oder zusammenhängende Schicht der schwingfähigen Membran vor, welche eine im Wesentlichen homogene Fläche bildet und insbesondere nicht strukturiert wird. Stattdessen werden bevorzugt mittels einer unstrukturierten Lage aus einem leitfähigem Material, bevorzugt Metall, die zwei oder mehr vertikalen Abschnitte mit der endseitigen Elektroden bzw. dem Elektrodenpad kontaktiert.

Vorteilhaft ist es insbesondere nicht notwendig für verschiedene vertikale Abschnitte der schwingfähigen Membran separate Kontaktierungsbereiche zu schaffen. Im Gegensatz zu dem Ansatz für einen makroskopischen piezoelektrischen Lautsprecher gemäß der US 2002/006208 A1 und JP 3 919695 B2 ist die Aufbringung einer strukturierten Top- oder Bottomelektrode nicht notwendig. Stattdessen kann jeweils eine Top- oder Bottomelektrode als eine zusammenhängende Lage aus einem leitfähigen Material aufgetragen werden, welche mittels mindestens einer endseitigen Elektrode bzw. eines Elektrodenpads kontaktiert wird. Der Herstellungsprozess wird hierdurch wesentlich vereinfacht und erlaubt die Bereitstellung miniaturisierter MEMS-Wandler in großer Stückzahl mittels eines Batchprozesses.

In bevorzugten Ausführungsformen umfasst der MEMS-Wandler zwei endseitige Elektroden. Bevorzugt kann die Kontaktierung mit einer Elektronik, z.B. einer Strom- oder Spannungsquelle, mit den Elektroden an gegenüberliegende Enden der schwingfähigen Membran erfolgen, zwischen welchen die zwei oder mehr vertikalen Abschnitte vorliegen, sodass mittels der endseitigen Elektroden die Aktuatorlage(n) in den vertikalen Abschnitten angesteuert werden können.

Die endseitige Bereitstellung der Elektroden grenzt sich somit bevorzugt von einer Kontaktierung ab, welche die jeweiligen vertikalen Abschnitte mit jeweiligen separaten Elektroden ansteuert bzw. im Falle eines MEMS-Mikrofons erzeugte elektrische Signale abgreift. Bevorzugt umfasst der MEMS-Wandler somit genau ein oder genau zwei Elektroden zur endseitigen Kontaktierung und keine weiteren Elektroden(pads) für eine Kontaktierung mittiger vertikaler Abschnitte. Bevorzugt dient die Lage aus einem Aktuatormaterial in den vertikalen Abschnitten als Bestandteil eines mechanischer Biomorph, wobei durch Ansteuerung der Aktuatorlage über die Elektrode eine laterale Wölbung der vertikalen Abschnitte bewirkt wird oder wobei durch eine induzierte laterale Wölbung ein entsprechendes elektrisches Signal erzeugt wird.

Die zwei oder mehr vertikale Abschnitt weisen mindestens zwei Lagen auf, wobei eine Lage ein Aktuatormaterial und eine zweite Lage ein mechanisches Stützmaterial umfasst und wobei mindestens die Lage umfassend das Aktuatormaterial und mit einer endseitigen Elektrode kontaktiert vorliegt, sodass die horizontalen Schwingungen durch eine Formänderung des Aktuatormaterials gegenüber dem mechanischen Stützmaterial erzeugbar sind. In der Ausführungsform wird der mechanische Bimorph durch eine Lage aus Aktuatormaterial (z.B. einem piezoelektrischen Material) und einer passiven Lage gebildet, welche als mechanische Stützschicht fungiert. Für die Biegung kann sowohl ein transversaler als auch longitudinaler Piezoeffekt genutzt werden.

Bei Ansteuerung der Aktuatorlage kann diese beispielsweise eine transversale oder longitudinale Streckung oder Stauchung erfahren. Gegenüber der mechanischen Stützschicht wird hierdurch ein Stressgradient erzeugt, welcher zu einer lateralen Wölbung bzw. Schwingung führt. Wie in der Fig. 1 illustriert, kann durch wechselnde Polung an den Elektroden bevorzugt ein push-pull-Betrieb erfolgen, wodurch abwechselnd nahezu das gesamte Luftvolumen zwischen den vertikalen Abschnitten in vertikaler Emissionsrichtung bewegt werden kann.

Vorteilhaft an dem Aktuatorprinzip ist somit eine hoch effiziente Übersetzung der horizontalen Schwingungen vertikaler Abschnitte in eine vertikale Volumenbewegung bzw. Schallerzeugung. Da das Aktuatorprinzip nicht auf einer elektrostatischen Anziehung basiert, sondern auf einer relativen Formänderung (z.B. Stauchung, Streckung, Scherung) der Aktuatorlage gegenüber einer Stützschicht, kann ein Verkleben der Membranabschnitte ausgeschlossen werden. Stattdessen können sich die vertikalen Abschnitte endlich berühren und sind somit in ihrer Auslenkung nicht eingeschränkt.

In einer Ausführungsform, welche nicht unter den Schutzumfang der Ansprüche fällt, umfassen die zwei oder mehr vertikalen Abschnitte mindestens zwei Lagen, wobei beide Lagen ein Aktuatormaterial umfassen und mit jeweils endseitigen Elektroden kontaktiert vorliegen und die horizontalen Schwingungen durch eine Formänderung der einen Lage gegenüber der anderen Lage erzeugbar sind. In der Ausführungsform wird die horizontale Schwingung der vertikalen Abschnitte mithin nicht durch einen Stressgradienten zwischen einer aktiven Aktuatorlage und einer passiven Stützschicht generiert, sondern durch eine relative Formänderung zweier aktiver Aktuatorlagen.

Die Aktuatorlagen können hierbei aus demselben Aktuatormaterial bestehen und unterschiedlich angesteuert werden. Auch können die Aktuatorlagen aus unterschiedlichen Aktuatormaterialien bestehen, beispielsweise aus piezoelektrischen Materialien mit unterschiedlichem Deformationskoeffizienten.

Im Sinne der Erfindung wird die "Lage umfassend ein Aktuatormaterial" bevorzugt auch als Aktuatorlage bezeichnet. Ein Aktuatormaterial meint bevorzugt ein Material, welches unter Anlegung einer elektrischen Spannung eine Formänderung, beispielsweise eine Dehnung, Stauchung oder Scherung erfährt oder umgekehrt unter Formänderung eine elektrische Spannung erzeugt.

Bevorzugt sind Materialien mit elektrischen Dipolen, welche durch das Anlegen einer elektrischen Spannung eine Formänderung erfahren, wobei die Orientierung der Dipole und/oder des elektrischen Feldes die Vorzugsrichtung der Formänderungen bestimmen kann.

Bevorzugt kann das Aktuatormaterial ein piezoelektrisches Material, ein Polymer Piezoelectrical Material und/oder elektroaktive Polymere (EAP) sein.

Besonders bevorzugt ist das piezoelektrisch Material ausgewählt aus einer Gruppe umfassend Blei-Zirkonat-Titanat (PZT), Aluminiumnitrid (AIN), Aluminium-Scandium-Nitrid (AIScN) und Zinkoxid (ZnO).

Zu den Polymer Piezoelectric Materialien gehören bevorzugt Polymere, welche interne Dipole und hierdurch vermittelt piezoelektrische Eigenschaften aufweisen. D.h. bei Anlegen einer äußeren elektrischen Spannung erfahren die piezoelektrischen Polymer Materialien (analog zu den vorgenannten klassischen piezoelektrischen Materialien) eine Formänderung (z.B. Stauchung, Streckung oder Scherung). Ein Beispiel für ein bevorzugten piezoelektrisches Polymermateriali ist Polyvinylidenfluorid.

Hierdurch kann eine makroskopische Lösung realisiert werden, bei der eine Polymer Piezoelectrical Material Schicht auf einer mechanischen Stützschicht aufgebracht ist und über einen oberen und unteren Kamm gewickelt wird. Bevorzugt wird zunächst eine Polymer Piezoelectrical Material Schicht (inklusive Elektrode) auf einer Stützschicht (ggf. inklusive einer Gegenelektrode) bereitgestellt. Im Anschluss wird ein oberer und unterer Kamm (bevorzugt einer MEMS-Struktur) derart gegeneinander gefahren, dass eine gefaltete Membran mit aktuierbaren vertikalen Abschnitten entsteht.

Im Sinne der Erfindung wird die "Lage umfassend ein mechanische Stützmaterial" bevorzugt auch als Stützlage oder Stützschicht bezeichnet. Das mechanische Stützmaterial bzw. die Stützlage dient bevorzugt als passive Lage, welche einer Formänderung der Aktuatorlage widerstehen kann. Im Gegensatz zu einer Aktuatorlage ändert das mechanische Stützmaterial beim Anlegen einer elektrischen Spannung bevorzugt seine Form nicht. Bevorzugt ist das mechanisch Stützmaterial elektrisch leitend, sodass auch unmittelbar für eine Kontaktierung der Aktuatorlage verwandt werden kann. Es kann aber auch in einigen Ausführungsformen nichtleitend sein und beispielsweise mit einer elektrisch leitfähigen Lage beschichtet vorliegen.

Besonders bevorzugt handelt es sich bei dem mechanischen Stützmaterial um monokristallines Silizium, ein Polysilizium oder ein dotiertes Polysilizium.

Während die Aktuatorlage bei einer elektrischen Spannung eine Formänderung erfährt, verbleibt die Lage des mechanischen Stützmaterials im Wesentlichen unverändert. Der resultierende Stressgradient zwischen beiden Lagen (mechanischer Bimorph) bewirkt bevorzugt eine horizontale Wölbung. Zu diesem Zweck ist die Dicke der Stützlage im Vergleich zur Dicke der Aktuatorlage bevorzugt so zu wählen, dass für die Wölbung ein hinreichend großer Stressgradient generiert wird. Für dotiertes Polysilizium als mechanisches Stützmaterial und einem piezoelektrischen Material wie PZT oder AIN haben sich beispielsweise im Wesentlichen gleich große Dicke, bevorzugt zwischen 0,5 µm und 2 µm, als besonders geeignet erwiesen.

Begriffe wie im Wesentlichen, ungefähr, etwa, ca. etc. beschreiben bevorzugt einen Toleranzbereich von weniger als ± 20%, bevorzugt weniger als ± 10 %, noch stärker bevorzugt weniger als ± 5% und insbesondere weniger als ± 1%. Angaben von im Wesentlichen, ungefähr, etwa, ca. etc. offenbaren und umfassen stets auch den exakten genannten Wert.

Bei periodischer Ansteuerung der Aktuatorlage, z.B. mittels einer Wechselspannung, können somit schnell und präzise horizontale Schwingungen zur Schallemission erzeugt werden.

Für die Gewährleistung einer horizontalen Schwingung kann bevorzugt das piezoelektrische Material einer C-Achsen-Orientierung senkrecht zur Oberfläche der vertikalen Abschnitte aufweisen, sodass ein transversaler piezoelektrische Effekt genutzt wird. Auch andere Orientierungen und beispielsweise die Ausnutzung eines longitudinalen piezoelektrischen Effekts zur Ausbildung der horizontalen Wölbungen bzw. Schwingungen (vgl. Fig. 1) können bevorzugt sein.

Eine Kontaktierung der Aktuatorlage und/oder der Lage aus einem mechanischen Stützmaterial und somit das Anlegen einer elektrischen Spannung kann über die endseitigen Elektroden unmittelbar erfolgen oder durch eine Lage aus einem leitfähigen Material unterstützt werden,

In einer bevorzugten Ausführungsform umfasst die schwingfähige Membran daher mindestens eine Lage aus einem leitfähigen Material.

In bevorzugten Ausführungsformen ist das leitfähige Material ausgewählt aus einer Gruppe umfassend Platin, Wolfram, (dotiertes) Zinnoxid, monokristallines Silizium, Polysilizium, Molybdän, Titan, Tantal, Titan-Wolfram Legierung, Metallsilizid, Aluminium, Graphit und Kupfer.

Die Richtungsangaben vertikal und horizontal (bzw. lateral) beziehen sich bevorzugt auf eine Vorzugsrichtung in welcher die schwingfähige Membran zur Erzeugung oder Aufnahme von Druckwellen des Fluids ausgerichtet ist. Bevorzugt ist die schwingfähige Membran horizontal zwischen mindestens zwei Seitenbereichen eines Trägers aufgehangen, während die vertikale Richtung (Interaktionsrichtung mit dem Fluid) zur Erzeugung oder Aufnahme von Druckwellen orthogonal dazu vorliegt. Im Falle eines MEMS-Lautsprechers entspricht die vertikale (Interaktions-)richtung der vertikalen Schallemissionsrichtung des MEMS-Lautsprechers. Vertikal meint in dem Fall bevorzugt die Richtung der Schallemission, während horizontal eine dazu orthogonale Richtung meint. Im Falle eines MEMS-Mikrofons entspricht die vertikale (Interaktions-)richtung der vertikalen Schalldetektionsrichtung des MEMS-Mikrofons. Vertikal meint in dem Fall bevorzugt die Richtung der Schalldetektion bzw. Aufnahme, während horizontal eine dazu orthogonale Richtung meint.

Die vertikalen Abschnitte der schwingfähigen Membran bezeichnen somit bevorzugt Abschnitte der schwingfähigen Membran, welche im Wesentlichen in Emissionsrichtung eines MEMS-Lautsprechers bzw. Detektionsrichtung eines MEMS-Mikrofons ausgerichtet sind. Der Fachmann versteht, dass es sich nicht um eine exakte vertikale Ausrichtung handeln muss, sondern bevorzugt die vertikalen Abschnitte der schwingfähigen Membran im Wesentlichen in Emissionsrichtung eines MEMS-Lautsprechers bzw. Detektionsrichtung eines MEMS-Mikrofons ausgerichtet sind.

In einer bevorzugten Ausführungsform sind die vertikalen Abschnitte im Wesentlichen parallel zur vertikalen Richtung ausgerichtet, wobei im Wesentlichen parallel einen Toleranzbereich von ± 30°, bevorzugt ± 20°, besonders bevorzugt ± 10° um die vertikale Richtung meint.

Die schwingfähige Membran kann mithin bevorzugt im Querschnitt nicht nur eine rechteckige Mäanderform aufweisen, sondern ebenso eine kurvige bzw. wellige Form oder eine Sägezahnform (Zick-Zack-Form) aufweisen.

Vorzugsweise sind die vertikalen und/oder horizontalen Abschnitte mindestens abschnittsweise oder über deren gesamte Länge geradlinig, die vertikalen und/oder horizontalen Abschnitte können jedoch auch mindestens abschnittsweise oder über deren gesamte Länge kurvig ausgestaltet sein. Im Falle einer kurvigen bzw. welligen Form der schwingfähigen Membran im Querschnitt bezieht sich die Ausrichtung bevorzugt auf eine Tangente an den kurvenförmigen vertikalen und/oder horizontalen Abschnitte an deren jeweiligen Mittelpunkten.

Während die schwingfähige Membran bevorzugt horizontal zur Schallemissionsrichtung oder Schalldetektionsrichtung ausgerichtet vorliegt, werden die Schallwellen durch eine Aktuierung der vertikalen Abschnitte erzeugt oder umgekehrt detektiert.

In einer bevorzugten Ausführungsform der Erfindung umfasst der Träger zwei Seitenbereiche zwischen welchen die schwingfähige Membran in horizontaler Richtung angeordnet vorliegt.

Bei dem Träger handelt es sich bevorzugt um eine Rahmenstruktur, welche im Wesentlichen durch eine durchgehende äußere Umrandung in Form von Seitenwänden eines frei bleibenden flächigen Bereichs gebildet wird. Die Rahmenstruktur ist dabei bevorzugt stabil und biegesteif. Bei einer eckigen Rahmenform (dreieckiger, viereckiger, sechseckig oder allgemein mehreckiger Umriss) werden die einzelnen Seitenbereiche, die die Rahmenstruktur bevorzugt im Wesentlichen bilden, insbesondere Seitenwände genannt.

Die schwingfähige Membran wird bevorzugt von mindestens zwei Seitenwänden des Trägers gehalten. In den beispielhaften Fig. 1-9 sind die beiden Seitenwände im Querschnitt zu sehen. Bevorzugt umfasst der bevorzugt der Träger jedoch vier Seitenbereiche, mit zusätzlichen Stirnflächen in der Regel parallel zum gezeichneten Querschnitt. Diese weiteren zwei Seitenwände spannen die Rahmstruktur auf.

Die schwingfähige Membran ist bevorzugt flächig innerhalb des freibleibenden Fläche aufgehangen. Die flächige Ausbreitung der schwingfähigen Membran kennzeichnet eine horizontale Richtung, während die vertikalen Abschnitte im Wesentlichen orthogonal dazu vorliegen. In Bezug auf die Stirnflächen kann die Membran an diesen Seitenwänden angehaftet sein oder dort zwecks größerer Beweglichkeit geschlitzt sein. Vorteilhaft kann der Schlitz einen dynamischen Hochpass darstellen, welcher beispielsweise ein Frontvolumen und Rückvolumen miteinander koppelt.

In einer bevorzugten Ausführungsform der Erfindung wird der Träger aus einem Substrat gebildet, bevorzugt ausgewählt aus der Gruppe bestehend aus monokristallinem Silizium, Polysilizium, Siliziumdioxid, Siliziumcarbid, Siliziumgermanium, Siliziumnitrid, Nitrid, Germanium, Kohlenstoff, Galliumarsenid, Galliumnitrid, Indiumphosphid und Glas.

Diese Materialien sind in der Halbleiter- und/oder Mikrosystemherstellung einfach und kostengünstig zu bearbeiten und eignen sich für eine Herstellung im großen Maßstab. Die Trägerstruktur kann aufgrund der Materialien und/oder Herstellungsweisen flexibel hergestellt werden. Insbesondere ist bevorzugt eine Herstellung des MEMS-Wandlers umfassend eine schwingfähige Membran zusammen mit einem Träger in einem (Halbleiter-)prozess, bevorzugt auf einem Wafer möglich. Hierdurch wird die Herstellung weiter vereinfacht und verbilligt, sodass kostengünstig ein kompakter und robuster MEMS-Wandler bereitgestellt werden kann.

In einer bevorzugten Ausführungsform wird die schwingfähige Membran durch eine Lamellenstruktur oder Mäanderstruktur gebildet. Bevorzugt bezieht sich die Angabe einer Lamellen- oder Mäanderstruktur auf die Form der schwingfähigen Membran im Querschnitt. Eine Lamellenstruktur bezeichnet bevorzugt eine Anordnung gleichartiger, parallel verlaufener Lagen, welche bevorzugt die vertikalen Abschnitte bilden. Die einzelnen Lamellen sind dabei bevorzugt mit ihrer Fläche im Wesentlichen parallel zur vertikalen Richtung, bevorzugt einer Emissions- oder Detektionsrichtung ausgerichtet. Die Lamellen sind mehrlagig aufgebaut und bilden einen mechanischem Biomorph. Die Lamellen umfassen jeweils eine Aktuatorlage sowie eine passive Lage aus einem Stützmaterial.

Der Fachmann versteht, dass es sich nicht um eine exakte parallele Ausrichtung der Lamellen zur vertikalen Richtung handeln muss, um sondern die Lamellen bevorzugt im Wesentlichen in Emissionsrichtung eines MEMS-Lautsprechers bzw. Detektionsrichtung eines MEMS-Mikrofons ausgerichtet vorliegen.

In einer bevorzugten Ausführungsform sind die vertikalen Abschnitte bzw. Lamellen im Wesentlichen parallel zur vertikalen Richtung ausgerichtet, wobei im Wesentlichen parallel einen Toleranzbereich von ± 30°, bevorzugt ± 20°, besonders bevorzugt ± 10° um die vertikale Richtung meint.

Es kann dabei bevorzugt sein, dass die Lamellen flächig sind, das bedeutet insbesondere, dass ihre Ausdehnung in jeder der zwei Dimensionen (Höhe, Breite) ihrer Fläche größer ist als in einer hierzu senkrechten Dimension (der Dicke). Beispielsweise können Größenverhältnisse von mindestens 2:1, bevorzugt mindestens 5: 1, 10: 1 oder mehr bevorzugt sein.

Bevorzugt weist die schwingfähige Membran eine Vielzahl von Lamellen auf, welche die vertikalen Abschnitte bilden. Beispielsweise können 2, 3, 4, 5, 10, 15, 20, 30, 40, 50 oder mehr Lamellen bevorzugt sein. Hierdurch wird ein hoher Wirkungsgrad für eine gewünschte Schallemission oder Schalldetektion auf engstem Raum realisiert.

In der Ausführungsform wird die schwingfähige Membran bevorzugt durch die Lamellen als vertikale Abschnitte gebildet, welche über leitfähige Brücken oder horizontale Abschnitte miteinander verbunden sind. Als Brücken eignen sich beispielsweise Metallbrücken (vgl. Fig. 10) oder auch Brücken aus anderen leitfähigen Materialien. Die leitfähigen Brücken gewährleisten zum einen die mechanische Integrität der schwingfähigen Membran. Zum andern erlauben die leitfähigen Brücken vorteilhaft eine Kontaktierung sämtliche Lamellen mittels endseitiger Elektroden. Vorteilhaft können die Lamellen somit mit geringem Steuerungs- sowie Herstellungsaufwand synchron zu horizontalen Schwingungen angeregt werden oder selbige detektieren.

Eine Mäanderstruktur bezeichnet bevorzugt eine aus einer Abfolge zueinander im Wesentlichen orthogonaler Abschnitte im Querschnitt gebildete Struktur. Bei den zueinander orthogonalen Abschnitten handelt es sich bevorzugt um vertikale und horizontale Abschnitte der schwingfähigen Membran. Besonders bevorzugt ist die Mäanderstruktur im Querschnitt rechteckig. Es kann aber auch bevorzugt sein, dass die Mäanderstruktur im Querschnitt eine Sägezahnform (Zick-Zack-Form) aufweist oder kurvenförmig bzw. wellenförmig ausgestaltet ist. Dies ist insbesondere der Fall, sofern die vertikalen Abschnitte nicht exakt parallel mit der vertikalen Emissions- oder Detektionsrichtung ausgerichtet vorliegen, sondern einen Winkel beispielsweise von ± 30°, bevorzugt ± 20°, besonders bevorzugt ± 10° mit der vertikalen Richtung einschließen.

Die horizontalen Abschnitte können in bevorzugten Ausführungsformen ebenfalls nicht exakt unter einem orthogonalen Winkel von 90° zur vertikalen Emissions- oder Detektionsrichtung stehen, sondern beispielsweise einen Winkel zwischen 60° und 120°, bevorzugt zwischen 70° und 110°, besonders bevorzugt zwischen 80° und 100° mit der vertikalen Richtung einschließen. Im Falle einer kurvenförmigen bzw. welligen Form der vertikalen und/oder horizontalen Abschnitte der schwingfähigen Membran im Querschnitt bezieht sich die Ausrichtung bevorzugt auf eine Tangente an die vertikalen und/oder horizontalen Abschnitte an deren jeweiligen Mittelpunkten.

Die Mäanderstruktur entspricht somit bevorzugt einer entlang der Breite gefalteten Membran. Im Sinne der Erfindung kann eine schwingfähige Membran daher bevorzugt auch als Faltenbalg bezeichnet werden. Die parallelen Falten des Faltenbalges bilden bevorzugt die vertikalen Abschnitte. Die Verbindungsabschnitte zwischen den Falten bilden bevorzugt die horizontalen Abschnitte. Bevorzugt sind die vertikalen Abschnitte länger als die horizontalen Abschnitte, beispielsweise um einen Faktor 1,5, 2, 3, 4 oder mehr.

In Bezug auf die Funktion einer schwingfähigen Membran in Mäanderform zur Erzeugung oder Aufnahme von Schallwellen sind analog zu den vorstehend beschriebenen Lamellen, die vertikalen Abschnitte maßgeblich. Bevorzugt sind die vertikalen Abschnitte mehrlagig aufgebaut und bilden einen mechanischem Biomorph. Die vertikalen Abschnitte umfassen jeweils eine Aktuatorlage sowie eine passive Lage aus einem Stützmaterial. Die horizontalen Abschnitte der gefalteten Membran können bevorzugt identisch zu den vertikalen Abschnitten aufgebaut sein (vgl. u.a. Fig. 3-7). Es kann aber ebenso bevorzugt sein, dass die horizontalen Abschnitte - im Gegensatz zu den vertikalen Abschnitten - keine Aktuatorlage aufweisen, sondern lediglich eine mechanische Stützschicht und/oder eine elektrisch leitfähige Schicht.

In einer bevorzugten Ausführungsform ist die mindestens eine Lage aus einem Aktuatormaterial der schwingfähigen Membran eine durchgängige Lage. Durchgängig meint bevorzugt, dass im Querschnittsprofil keine Unterbrechung vorliegen. Demgemäß ist es in der genannten Ausführungsform bevorzugt, dass sowohl eine durchgängige Lage von Aktuatormaterial in den vertikalen, als auch horizontalen Abschnitten vorliegt. Vorteilhaft ist mithin keine Strukturierung notwendig. Eine durchgängige Lage ist besonders einfach in der Herstellung und gewährleistet eine synchrone Aktuierung beim Betrieb eines MEMS-Lautsprechers.

Die Performance des MEMS-Wandlers, insbesondere eines MEMS-Lautsprechers oder MEMS-Mikrofons, kann wesentlich von der Anzahl und/oder Dimensionierung der vertikalen Abschnitte bestimmt werden.

In bevorzugten Ausführungsformen umfasst die schwingfähige Membran mehr als 3, 4, 5, 10, 15, 20, 30, 40, 50, 100 oder mehr vertikale Abschnitte.

In bevorzugten Ausführungsformen umfasst die schwingfähige Membran weniger als 10000, 5000, 2000 oder 1000 oder weniger vertikale Abschnitte.

Die bevorzugte Anzahl von vertikalen Abschnitten führt zu hohen Schallleistung auf kleinsten Chip-Oberflächen, ohne dass das Klangbild oder die Audioqualität leidet.

Bevorzugt sind die vertikalen Abschnitte flächig, das bedeutet insbesondere, dass ihre Ausdehnung in jeder der zwei Dimensionen (Höhe, Breite) ihrer Fläche größer ist als in einer hierzu senkrechten Dimension (der Dicke). Beispielsweise können Größenverhältnisse von mindestens 2:1, bevorzugt mindestens 5: 1, 10: 1 oder mehr bevorzugt sein.

Im Sinne der Erfindung entspricht die Höhe der vertikalen Abschnitte bevorzugt der Dimension entlang der Richtung der Schallemission oder Schalldetektion, während die Dicke der vertikalen Abschnitte bevorzugt Summe der Schichtdicke der eine oder mehreren Lagen entspricht, welche die vertikalen Abschnitte bilden. Die Länge der vertikalen Abschnitte entspricht bevorzugt einer zur Höhe bzw. Dicke orthogonalen Dimension. In den Querschnittsansichten der unten aufgeführten Abbildungen sind Höhe und Dicke schematisch (nicht zwangsläufig skalengetreu) dargestellt, während die Dimension der Länge einer (nicht sichtbaren) Zeichnungstiefe der Abbildungen entspricht.

In einer bevorzugten Ausführungsform beträgt die Höhe der vertikalen Abschnitte zwischen 1 µm und 1000 µm, bevorzugt zwischen 10 µm und 500 µm. Auch Zwischenbereiche aus den vorgenannten Bereichen können bevorzugt seien wie beispielsweise 1 µm bis 10 µm, 10µm bis 50 µm, 50 µm bis 100 µm, 100 µm bis 200 µm, 200 µm bis 300 µm, 300 µm bis 400 µm, 400 µm bis 500 µm, 600 µm bis 700 µm, 700 µm bis 800 µm, 800 µm bis 900 µm oder auch 900 µm bis 1000 µm. Ein Fachmann erkennt, dass die vorgenannten Bereichsgrenzen auch kombiniert werden können, um weitere bevorzugte Bereich zu erhalten, wie beispielsweise 10 µm bis 200 µm, 50 µm bis 300 µm oder auch 100 µm bis 600 µm.

In einer bevorzugten Ausführungsform beträgt die Dicke der vertikalen Abschnitte zwischen 100 nm und 10 µm, bevorzugt zwischen 500 nm und 5 µm. Auch Zwischenbereiche aus den vorgenannten Bereichen können bevorzugt seien wie beispielsweise 100 nm bis 500 nm, 500 nm bis 1 µm, 1 µm bis 1,5 µm, 1,5 µm bis 2 µm, 2 µm bis 3 µm, 3 µm bis 4 µm, 4 µm bis 5 µm, 5 µm bis 6 µm, 6 µm bis 7 µm, 7 µm bis 8 µm, 8 µm bis 9 µm oder auch 9 µm bis 10 µm. Ein Fachmann erkennt, dass die vorgenannten Bereichsgrenzen auch kombiniert werden können, um weitere bevorzugte Bereich zu erhalten, wie beispielsweise 500 nm bis 3 µm, 1 µm bis 5 µm oder auch 1500 nm bis 6 µm.

In einer bevorzugten Ausführungsform beträgt die Länge der vertikalen Abschnitte zwischen 10 µm und 10 mm, bevorzugt zwischen 100 µm und 1 mm. Auch Zwischenbereiche aus den vorgenannten Bereichen können bevorzugt seien wie beispielsweise 10 µm bis 100 µm, 100 µm bis 200 µm, 200 µm bis 300 µm, 300 µm bis 400 µm, 400 µm bis 500 µm, 500 µm bis 1000 µm, 1 mm bis 2 mm, 3 mm bis 4 mm, 4 mm bis 5 mm, 5 mm bis 8 mm oder auch 8 mm bis 10 mm. Ein Fachmann erkennt, dass die vorgenannten Bereichsgrenzen auch kombiniert werden können, um weitere bevorzugte Bereich zu erhalten, wie beispielsweise 10 µm bis 500 µm, 500 µm bis 5 µm oder auch 1 mm bis 5 mm.

Mit den vorgenannten bevorzugten Dimensionierungen der schwingfähigen Membran bzw. der vertikalen Abschnitte kann eine besonders kompakter MEMS-Wandler, insbesondere MEMS-Lautsprecher oder MEMS-Mikrofon bereitgestellt werden, welcher gleichzeitig eine hohe Leistungsfähigkeit mit ausgezeichnetem Klangbild oder Audioqualität verbindet.

In einer bevorzugten Ausführungsform der Erfindung wird die schwingfähige Membran durch eine Mäanderstruktur gebildet mit abwechselnden vertikalen und horizontalen Abschnitten, wobei an mindestens zwei der horizontalen Abschnitte Haltestrukturen angebracht vorliegen, welche mittelbar oder unmittelbar mit dem Träger verbunden sind. Die Haltestrukturen können beispielsweise durch Substratmaterial des Trägers bereitgestellt werden, d.h. die Haltestrukturen können unmittelbar aus dem Substrat eines *bottom wafers* geformt werden. Alternativ ist es auch möglich, dass die Haltestrukturen als separate Grate bzw. Erhöhungen eines *top wafer* mit den horizontalen Abschnitten verbunden werden.

Die Haltestrukturen können bevorzugt ein- und/oder zweiseitig an der schwingfähigen Membran, d.h. bevorzugt an oberen und/oder unteren horizontalen Abschnitten angebracht vorliegen. Insbesondere bei Aufhängung einer größer dimensionierten schwingfähigen Membran zwischen den Seitenwänden eines Trägers erlaubt die Verwendung von Haltestrukturen vorteilhaft eine Stabilisierung, ohne die Schallerzeugung oder Schallaufnahme negativ zu beeinflussen.

Da die horizontalen Abschnitte bei einer Mäanderform zumindest im Wesentlichem mechanisch neutral sind, führt eine Arretierung selbiger mittels der Haltestruktur vorteilhaft zu keinen unerwünschten Spannungen zwischen Membran und Haltestruktur bzw. Träger.

Für den Aufbau der schwingfähigen Membran sind verschiedene Lagen vorgesehen, um die beschriebene Aktuierung und Anregung zu horizontalen Schwingungen oder deren Detektion zu gewährleisten.

Eine Kontaktierung einer oder mehrerer Aktuatorlage(n) und/oder einer oder mehrere Lagen aus einem mechanischen Stützmaterial und somit das Anlegen oder Detektieren einer elektrischen Spannung kann über die endseitigen Elektroden unmittelbar erfolgen oder durch eine Lage aus einem leitfähigen Material unterstützt werden,

In einer bevorzugten Ausführungsform umfasst die schwingfähige Membran daher mindestens eine Lage aus einem leitfähigen Material.

In bevorzugten Ausführungsformen ist das leitfähige Material ausgewählt ist aus einer Gruppe umfassend Platin, Wolfram, (dotiertes) Zinnoxid, monokristallines Silizium, Polysilizium, Molybdän, Titan, Tantal, Titan-Wolfram Legierung, Metallsilizid, Aluminium, Graphit und Kupfer.

In einer bevorzugten Ausführungsform umfasst die schwingfähige Membran drei Lagen, wobei eine obere Lage von einem leitfähigen Material gebildet wird und mit einer oberen Elektrode verbunden ist, eine mittlere Lage aus dem Aktuatormaterial gebildet wird und eine untere Lage von einem leitfähigen Material, gebildet wird.

Bevorzugt kann das leitfähige Material der oberen und/oder untere Lage ein mechanisches Stützmaterial sein, sodass dieser Lage eine Doppelfunktion zu kommt. Zum einen gewährleistet die Lage einer Kontaktierung der Aktuatorlage mit einem elektrischen Potential, welches an den endseitigen Elektroden angelegt werden kann. Zum anderen fungiert diese als mechanische Stützschicht in der beschriebenen Weise zur Erzeugung von horizontalen Wölbungen bzw. Schwingungen bei entsprechender Aktuierung der Aktuatorlage.

Eine derartige Ausführungsform kann mittels einfacher Herstellungsschritte erhalten werden, wie beispielhaft in der Figur 2 illustriert. In der in Fig. 2G, Fig. 3 und 4 gezeigten bevorzugten Ausführungsform weist die schwingfähige Membran eine Mäanderstruktur mit einer durchgängigen oberen Lage aus einem leitfähigen Material (Metall) auf, einer durchgängigen mittleren Lage aus einem Aktuatormaterial und einer unteren Lage aus einem leitfähigen mechanischen Stützmaterial. Eine umgekehrte Reihenfolge der Lagen oder einer weiteren zusätzlichen leitfähigen Lage im Kontakt mit der mechanischen Stützschicht und/oder Aktuatorlage zur verbesserten Kontaktierung können ebenso vorgesehen sein.

In einer Ausführungsform, welche nicht unter den Schutzumfang der Ansprüche fällt, umfasst die schwingfähige Membran zwei Lagen aus einem Aktuatormaterial, welche durch eine mittlere Lage aus einem leitfähigen Material, bevorzugt Metall, getrennt werden, wobei die mittlere Lage mit einer ersten Elektrode verbunden vorliegt und mindestens eine der beiden Lagen aus einem Aktuatormaterial über eine weitere Lage aus einem leitfähigem Material, bevorzugt einem Metall, mit einer zweiten Elektrode kontaktiert vorliegen.

Wie obig erläutert, können in einer Ausführungsform, welche nicht unter den Schutzumfang der Ansprüche fällt, auch zwei Aktuatorlagen verwandt werden, um beispielsweise mittels unterschiedlicher Ansteuerung die vertikalen Abschnitte in horizontale Schwingungen zu versetzen. Um die elektrische Potentialänderungen von den endseitigen Elektroden an die jeweilige Aktuatorlage zu übertragen, können bevorzugt zwei oder mehr Zwischenschichten aus einem leitfähigen Material vorgesehen sein. Bevorzugt dienen die Lagen aus leitfähigem Material, beispielsweise aus einem Metall, in dem Fall bevorzugt ausschließlich der Kontaktierung und nicht als mechanische Stützschicht. Die im Sinne eines Bimorphs für einen MEMS-Lautsprecher zur Wölbung bzw. Schwingung erforderliche Spannung wird durch eine unterschiedliche Steuerung der Aktuatorlagen selbst induziert. Bevorzugt können die Lagen aus einem leitfähigen Material, wie beispielsweise Metall, daher besonders dünn (weniger als 500 nm, bevorzugt weniger als 200 nm) ausgeführt werden.

In der in Fig. 5 wird beispielhaft eine derartige Ausführungsform gezeigt. Diese weist eine schwingfähige Membran als Mäanderstruktur mit zwei Lagen aus einem Aktuatormaterial auf, welche durch eine mittlere Lage aus einem leitfähigen Material (Metall) getrennt werden. Die mittlere Lage ist mit einer ersten endseitigen Elektrodenpad verbunden, während die obere Aktuatorlage über eine weitere Lage aus einem leitfähigen Material mit einer zweiten endseitigen Elektrode kontaktiert vorliegt. Eine untere Lage aus einem leitfähigen Material liegt mit keiner der Elektroden kontaktiert vor. Eine umgekehrte Reihenfolge der Lagen oder ein Verzicht auf die untere Lage aus leitfähigem Material, welche in keinem Kontakt mit den Elektroden steht kann ebenso vorgesehen sein.

Bei den vorbeschriebenen Ausführungsform ist es bevorzugt, dass die Aktuatorlage(n) sowie ggf. die mechanischen Stützlagen durchgängig sind, d.h. im Querschnitt von einem Ende der Membran (an welcher bevorzugt eine erste Elektrode vorliegt) über mehrere abwechselnd horizontale und vertikale Abschnitte, bis zu einem zweiten Ende der Membran verlaufen (an welcher bevorzugt eine zweite Elektrode vorliegt).

Von den Erfindern wurde erkannt, dass für das Wirkungsprinzip des MEMS-Wandlers, bevorzugt eines MEMS-Lautsprechers, eine Bereitstellung eines mechanischen Biomorphs in den vertikalen Abschnitten ausreichend ist.

In einer bevorzugten Ausführungsform ist die mindestens eine Aktuatorlage nicht durchgängig, sondern liegt lediglich in den vertikalen Abschnitten, nicht aber in den horizontalen Abschnitten vor. Hierbei kann es sowohl bevorzugt sein, dass eine ggf. vorhandene mechanische Stützlage durchgängig verläuft, als auch nicht durchgängig verläuft und beispielsweise nur in vertikalen Abschnitten bereitgestellt wird. Um die vertikalen Abschnitte dennoch mittels endseitiger Elektroden kontaktieren zu können, ist es bevorzugt eine oder mehrere durchgängige Lagen aus einem leitfähigen Material (bevorzugt Metall) aufzutragen.

Ein bevorzugtes Herstellungsverfahren für eine Ausführungsform mit einer nicht-durchgängigen Aktuatorlage wird in der Figur 7 illustriert. Hierbei kann eine gezielte Spacer Ätzung der Aktuatorlage in horizontalen Abschnitten erfolgen, sodass nur noch die vertikalen Abschnitte der Membran eine Lage aus einem Aktuatormaterial aufweisen. Eine durchgängige Lage aus einem mechanischen Stützmaterial kann gleichzeitig dielektrisch sein, um einen Kurzschluss zwischen einer oberen und unteren leitfähigen Lage (auch als Top- und Bottom-Elektrode bezeichnet) zu vermeiden.

Die Ausführungsform zeichnet sich durch ein besonders effektive Aktuierung und hohe Leistungsperformance aus, bei welcher gezielt lediglich die vertikalen Abschnitte zum alternierenden Wölben bzw. Schwingen angeregt werden, während die horizontalen Abschnitte mechanisch neutral verbleiben. Vorteilhaft kann das verdrängte Volumen pro Phase der Aktuierung nochmals gesteigert werden.

Bei den vorbeschriebenen Ausführungsformen wird bevorzugt eine schwingfähige Membran in Mäanderform durch Aufbringen oder Ätzen von entsprechend funktionellen Lagen erhalten.

Alternativ kann eine schwingfähige Membran auch durch Bereitstellung von vertikalen Abschnitten und deren Verbindung mittels Metallbrücken hergestellt werden.

In einer bevorzugten Ausführungsform umfassen die vertikalen Abschnitte der schwingfähigen Membran zwei Lagen, wobei eine erste Lage aus einem Aktuatormaterial besteht, eine zweite Lage aus einem leifähigen Stützmaterial besteht und wobei die vertikalen Abschnitte über horizontale Metallbrücken verbunden vorliegen.

Wie in der Fig. 10 illustriert können bevorzugt hierzu mehrere einzelner Piezokeramikelemente umfassend eine Lage aus einem mechanischen Stützmaterial und eine Lage aus einem piezoelektrischen Material, sowie einer Opferlage bereitgestellt werden. Durch mehrere Verfahrensschritte umfassend eine Durchkontaktierung und Metallfüllung sowie ein Stapeln und Dicing der Piezokeramikelemente kann vorteilhaft auf robuste und prozesseffiziente Weise eine Membran mit hohem Wirkungsgrad erhalten werden.

In der Ausführungsform ist keine durchgängige, homogene leitfähige Lage notwendig. Stattdessen wird eine die Kontaktierung der Aktuatorlage in den vertikalen Abschnitten durch die Metallbrücken sowie einem leitfähigen mechanischen Stützmaterial gewährleistet.

In einer bevorzugten Ausführungsform ist die schwingfähige Membran mit einer Lage aus einem Antihaftmaterial beschichtet. Mit Antihaftmaterialien sind insbesondere Materialien mit geringen Oberflächenenergien gemeint, welche weitestgehend inert gegenüber der Umwelt sind und somit eine Ablagerung von Staub oder anderen unerwünschten Partikeln vermeiden. Beispielhaft können die Antihaftmaterialien durch Kohlenstoffschichten, z.B. diamond-like carbon (DLC) Schichten oder auch Schichten umfassend Perfluorcarbone (PFC), wie beispielsweise Polytetrafluorethylen (PTFT) gebildet werden.

In einer bevorzugten Ausführungsform der Erfindung umfasst der MEMS-Wandler, bevorzugt ein MEMS-Lautsprecher eine Steuereinheit, welche konfiguriert ist für eine Ansteuerung der mindestens einen Elektrode, sodass die zwei oder mehr vertikalen Abschnitte zu horizontalen Schwingungen angeregt werden. Bevorzugt ist die Steuereinheit für eine Ansteuerung der Elektroden konfiguriert, welche eine Frequenz der horizontalen Schwingungen zwischen 10 Hz und 20 kHz gewährleistet.

In einer bevorzugten Ausführungsform der Erfindung umfasst der MEMS-Wandler, bevorzugt ein MEMS-Mikrofon, eine Steuereinheit, welche konfiguriert ist für eine Detektion eines von der mindestens einen Elektrode bereitgestellten elektrischen Signals, welches durch horizontale Schwingungen der zwei oder mehr vertikalen Abschnitte erzeugt wurde. Bevorzugt ist die Steuereinheit eines MEMS-Mikrofons für eine Abnahme und Aufbereitung eines elektrischen Signals konfiguriert, welche eine Frequenz der horizontalen Schwingungen zwischen 10 Hz und 20 kHz entspricht und mithin für eine Schalldetektion im hörbaren Bereich eingerichtet ist.

Die Steuereinheit ist mithin bevorzugt dafür konfiguriert und eingerichtet mittels elektrischer Signale die schwingfähige Membran (bzw. die Aktuatorlage(n) in den vertikalen Abschnitten), zu horizontalen Schwingungen und einer Schallemission im hörbaren Frequenzbereich anzusteuern oder aber bei Anregung der schwingfähigen Membran ein entsprechendes elektrisches Signal aufzunehmen und aufzubereiten.

Vorzugsweise erfolgt mithin für den MEMS-Lautsprecher eine unmittelbare bzw. direkte Ansteuerung der vertikalen Abschnitte der Membran mit Audiosignalen. Im Gegensatz zur kombinierten Ansteuerung separater Membraneinheiten und einer Mehrzahl von Ventilen gemäß der US 2019/011 64 17 A1 wird die Ansteuerung zur Schallerzeugung mithin deutlich vereinfacht.

Zum Zwecke der Erzeugung oder Aufnahme elektrischer Signale kann die Steuereinheit bevorzugt eine Datenverarbeitungseinheit umfassen.

Im Sinne der Erfindung bezeichnet eine Datenverarbeitungseinheit bevorzugt eine Einheit, welche zum Empfang, Senden, Speichern und/oder Verarbeiten von Daten, bevorzugt im Hinblick auf eine Ansteuerung der Elektroden oder Abnahme eines an den Elektroden bereitgestellten elektrischen Signals, geeignet und konfiguriert ist. Die Datenverarbeitungseinheit umfasst bevorzugt einen integrierten Schaltkreis, beispielweise auch eine anwendungsspezifische integrierte Schaltung, einen Prozessor, einen Prozessorchip, Mikroprozessor oder Mikrokontroller zur Verarbeitung von Daten, sowie optional einen Datenspeicher, einen *random access memory* (RAM), einen *read-only memory* (ROM) oder auch einen *flash memory* zur Speicherung der Daten.

In bevorzugten Ausführungsformen liegt die Steuereinheit neben weiteren Komponenten des MEMS-Wandlers (Träger, schwingfähige Membran) auf einer Leiterplatte bzw. Platine integriert vor. D.h. bevorzugt erfolgt eine nahtlose Integration des MEMS-Wandlers mit der Elektronik, welche für die Ansteuerung oder Detektion notwendig ist. Neben der Steuereinheit können auch weitere elektronische Komponenten, wie beispielsweise eine Kommunikationsschnittstelle (bevorzugt drahtlos, z.B. Bluetooth), ein Verstärker, ein Filter oder eine Sensorik, auf ein und derselben Leiterplatine installiert vorliegen.

Vorteilhaft wird eine kompakte Gesamtlösung erhalten, bei der ein MEMS-Wandler, bevorzugt ein MEMS-Lautsprecher oder MEMS-Mikrofon, zusammen mit gewünschter Elektronik auf engstem Raum und bevorzugt mit kostengünstiger und für die Massenherstellung geeigneter CMOS-Prozessierung bereitgestellt werden kann.

In einer weiteren bevorzugten Ausführungsform liegt die von dem Träger gehaltene schwingfähige Membran in einer Frontseite eines Gehäuses angeordnet vor, welches ein rückseitiges Resonanzvolumen umschließt. Die Schallemission eines solchen MEMS-Lautsprechers erfolgt somit bevorzugt zur offenen Frontseite (*sound port*) wobei das Klangbild insbesondere für tiefere Frequenzen durch das rückseitige Resonanzvolumen verbessert wird.

In einer weiteren bevorzugten Ausführungsform liegt in dem Gehäuse eine Ventilationsöffnung zur Vermeidung akustischer Kurzschlüsse und/oder zur Unterstützung des Klangbildes vor. Die Ventilationsöffnung ist bevorzugt klein im Vergleich zum *Sound port* und kann beispielsweise eine maximale Ausdehnung von weniger als 100 µm, bevorzugt weniger als 50 µm aufweisen.

In einem weiteren Aspekt betrifft die Erfindung ein Herstellungsverfahren für einen MEMS-Wandler, bevorzugt einem MEMS-Lautsprecher oder MEMS-Mikrofon, wie vorstehend beschrieben, umfassend die folgenden Schritte:
- Ätzen eines Substrats, vorzugsweise von einer Vorderseite, zur Ausbildung einer Strukturierung, vorzugsweise einer Mäanderstruktur
- Optionales Auftragen eines Ätzstops
- Aufbringen mindestens zweier Lagen, wobei mindestens erste Lage ein Aktuatormaterial und eine zweite Lage ein mechanischen Stützmaterial umfassen
- Kontaktieren der ersten und/oder zweiten Lage mit einer Elektrode
- Ätzen, vorzugsweise von der Rückseite, und optionale Entfernung des Ätzstops,

sodass eine schwingfähige Membran, vorzugsweise in Form einer Mäanderstruktur, von einem durch das Substrat (8) gebildeten Träger (4) gehalten wird, wobei die schwingfähige Membran (1) zur Erzeugung oder Aufnahme von Druckwellen des Fluids in einer vertikalen Richtung mindestens zwei oder mehr vertikale Abschnitte (2) umfasst, welche parallel zur vertikalen Richtung ausgebildet sind und sodass durch Ansteuerung der mindestens einen Elektrode die zwei oder mehr vertikalen Abschnitte zu horizontalen Schwingungen angeregt werden können oder
sodass bei Anregung der zwei oder mehr vertikalen Abschnitte zu horizontalen Schwingungen an der mindestens einen Elektrode ein elektrisches Signal erzeugt werden kann.

Der durchschnittliche Fachmann erkennt, dass technische Merkmale, Definitionen und Vorteile bevorzugter Ausführungsformen des beschriebenen MEMS-Wandlers, bevorzugt MEMS-Lautsprechers oder MEMS-Mikrofons, auch für das beschriebene Herstellungsverfahren gelten und umgekehrt. Vorzugsweise dient das beschriebene Herstellungsverfahren der Bereitstellung eines MEMS-Wandlers mit einer gefalteten schwingfähigen Membran mit einer Mäanderstruktur. Beispiele bevorzugter Herstellungsschritte werden in den Fig. 2A-G, Fig. 8A-J oder Fig. 9 beschrieben.

Als Substrat kann z. B. eines der bevorzugten, vorstehend genannten Materialien verwendet werden. Beim Ätzen kann ein Rohling, beispielsweise ein Wafer, in die gewünschte Grundform der Mäanderstruktur gebracht werden. In einem nächsten Schritt werden bevorzugt die Lagen für die schwingfähige Membran aufgebracht.

Ein Aufbringen der mindestens einer Lage eines leitfähigen Materials umfasst bevorzugt neben dem Aufbringen einer Lage ebenso das Aufbringen mehrerer Lagen und insbesondere eines Lagensystems. Ein Lagensystem umfasst dabei mindestens zwei planvoll zueinander aufgebrachte Lagen. Das Aufbringen einer Lage oder eines Lagensystems dient bevorzugt der Definition der schwingfähigen Membran umfassend vertikale Abschnitte, welche zu horizontalen Schwingungen angeregt werden können.

Bevorzugt kann das Aufbringen ausgesucht sein aus der Gruppe umfassend physikalische Gasphasenabscheidung (PVD), insbesondere thermisches Verdampfen, Laserstrahlverdampfen, Lichtbogenverdampfen, Molekularstrahlepitaxie, Sputtern, chemische Gasphasenabscheidung (CVD) und/oder Atomlagenabscheidung (ALD). Insbesondere kann das Aufbringen beispielsweise ein Abscheiden, z. B. im Falle eines Substrats aus Polysilizium, umfassen.

Ein Ätzen und/oder eine Strukturierung kann bevorzugt ausgesucht sein aus der Gruppe umfassend Trockenätzen, nasschemisches Ätzen und/oder Plasmaätzen, insbesondere Reaktives Ionenätzen, Reaktives Ionentiefenätzen (Bosch-Prozess).

In einer bevorzugten Ausführungsform ist das Ätzen eines Substrats, vorzugsweise von einer Vorderseite, zur Ausbildung einer Strukturierung , dadurch gekennzeichnet, dass das Substrat eine Kristallstruktur aufweist und eine Mehrzahl von Taschen (Trenches) durch Ätzen entlang eines Gittervektors der Kristallstruktur erfolgt. Vorzugsweise werden die Taschen als parallele Schlitze von der Vorderseite des Substrates definiert. Nach dem Auftragen der funktionellen Lagen und entsprechender Rückseitenbearbeitung entsteht eine schwingfähige Membran als Faltenbalg mit Mäanderstruktur im Querschnitt (vgl. u.a. Fig. 2 und 8).

Durch die bevorzugte Ätzung entlang der Orientierung eines Kristallsubstrates können vorteilhaft glatte, quasi-kristalline Taschen mit großer Tiefe von mehr als 200 µm, 300µm, 400 µm 500 µm oder mehr mit hochpräziser Orientierung und vernachlässigbarer Rauigkeit erhalten werden.

Vorteilhaft ist zudem, dass die Flächennormale der Seitenflächen der Taschen ebenfalls mit der Kristallstruktur, vorzugsweise einem orthogonalen Gittervektor ausgerichtet ist.

Beim Aufbringen einer Lage eines Aktuatormaterial, vorzugsweise eines piezoelektrischen Materials, auf ein derart strukturiertes Substrat kann die Orientierung des Aktuatormaterial ebenfalls quasi-kristallin erfolgen. Insbesondere piezoelektrische Materialien wie beispielsweise AIN, AIScN oder PZT weisen vorteilhaft an der derart orientieren Seitenwänden der Taschen eine kolumnares Wachstum auf, wodurch gewährleistet werden kann, dass die piezoelektrische Lage eine besonders präzise c-Achsen Orientierung aufweist, welche senkrecht zur Oberfläche der vertikalen Abschnitte der resultierenden Membran vorliegt.

Die Ausbildung horizontaler Schwingungen durch den transversalen piezoelektrischen Effekt kann mithin besonders effektiv und präzise erfolgen und für ein verbessertes Klangbild im Falle eines MEMS-Lautsprechers oder Detektionsvermögen im Falle eines MEMS-Mikrophons Sorge tragen.

In einer bevorzugten Ausführungsform ist das Ätzen eines Substrats, vorzugsweise von einer Vorderseite, zur Ausbildung einer Strukturierung, vorzugsweise einer Mäanderstruktur dadurch gekennzeichnet, dass das Substrat eine Kristallstruktur aufweist und eine Mehrzahl von Taschen (Trenches) entlang eines Gittervektors mindestens teilweise durch ein nasschemisches Ätzen erfolgt, vorzugsweise kristallorientierungsabhängiges, anisotropes Ätzen erfolgt.

Bevorzugt wird zu diesem Zweck ein Ätzmittel verwandt, welches in Bezug auf die Kristallorientierung des Substrates in zwei orthogonalen Kristallorientierung eine deutliche unterschiedliche Ätzrate aufweist. Beispielsweise kann eine Ätzrate um einen Faktor 50, 10, 150, 200 oder mehr für das gewählte Substrat in einer ersten Kristallorientierung höher sein, als in einer zweiten dazu orthogonalen Kristallorientierung.

Bevorzugt wird das Substrat derart orientiert, dass die ersten Kristallorientierung für welche eine erhöhte Ätzrate vorliegt mit der Flächennormalen der Substratoberfläche ausgerichtet ist. Mittels einer Ätzmaske können Bereiche auf der Substratoberfläche definiert werden, welche nicht geätzt werden sollen. Vorzugsweise kann die Ätzmaske einen Rahmen definieren, in dem Schlitze bzw. Streifen zur Bildung der Taschen frei bleiben. Bereiche, welche zwischen den zu bilden parallelen Taschen verbleiben können als Substrat für die horizontalen Abschnitte der Membran dienen.

Durch das anisotrope nasschemische Ätzen erfolgt anschließend bevorzugt ein vorzugsweises Ätzen senkrecht zur Substratoberfläche zur Ausbildung tiefer vertikaler Taschen. Das Ätzen in einer dazu orthogonalen (horizontalen) Richtung ist mithin vermindert. Je größer der Anisotropiefaktor des kristallorientierungsabhängigen Ätzens ist, desto geringer wird ein Unterätzen ausfallen.

Besonders gute Ergebnisse können beispielsweise mit Kaliumhydroxid (KOH) als Ätzmittel für eine Siliziumkristallsubstrat erzielt werden. Beispielsweise weist Kaliumhydroxid eine deutliche Vorzugsrichtung für das Ätzen entlang einer <110> Orientierung eines Siliziumkristalls versus einer <111> Orientierung auf. Wie in Sato et al. 1988 gezeigt, kann die Ätzrate für KOH auf einem Siliziummonokristall in einer <110> Richtung mit 1,455 µm/min um einen Faktor 291 höher sein, als in einer orthogonalen <111> Orientierung (Ätzrate 0,005 µm/min).

Fig. 9 illustriert, wie durch entsprechende Ausrichtung eines Siliziumkristalls auf robuste Weise nahezu perfekt glatte und tiefe Taschen herstellbar sind, deren Seitenflächen kristallorientiert sind, um ein c-Achsen orientiertes Aufwachsen piezoelektrischer Materialien zu gewährleisten.

Der Fachmann versteht, dass alternative kristallorientierungsabhängige Ätzmittel, wie beispielsweise Tetramethylammoniumhydroxid (TMAH), gleichermaßen verwandt werden können (vgl. u.a. Seidel et al 1990).

Vorteilhaft ist der Prozess nicht nur zur Hochskalierung für eine Massenproduktion geeignet. Darüber hinaus sind derart herstellbare schwingfähige Membranen in Mäanderform gleichfalls durch eine besondere präzise Ausrichtung der vertikalen Abschnitte gekennzeichnet, welche zu verbessertem Schwingverhalten und mithin Schallerzeugung oder -detektion führen.

Sollte eine weitere Strukturierung der schwingfähigen Membran gewünscht sein, kann diese z. B. durch weitere Ätzprozesse vorgenommen werden. Ebenso kann zusätzliches Material abgeschieden werden oder eine Dotierung durch übliche Verfahren vorgenommen werden.

Zur Kontaktierung der Lagen kann zusätzlich geeignetes Material, wie z. B. Kupfer, Gold und/oder Platin durch gängige Prozesse abgeschieden werden. Hierfür können bevorzugt physikalische Gasphasenabscheidung (PVD), chemische Gasphasenabscheidung (CVD) oder elektrochemische Abscheidung zum Einsatz kommen.

Mittels der Prozessschritte kann eine fein strukturierte schwingfähige Membran mit einer gewünschten Definition von vertikalen und horizontalen Abschnitten bereitgestellt werden, welche bevorzugt zwischen zwei Seitenbereich eines stabilen Trägers aufgehangen sind und Abmessungen im Mikrometerbereich aufweist. Die Herstellungsschritte gehören zu Standardverfahrensschritten der Halbleiterprozessierung, sodass diese sich bewährt haben und zudem für eine Massenherstellung geeignet sind.

In einem weiteren Aspekt betrifft die Erfindung mithin auch einen MEMS-Wandler, herstellbar durch das wie vorstehend beschriebene Herstellungsverfahren.

Der Fachmann erkennt, dass sich Besonderheiten der Herstellungsschritte, wie beispielsweise ein kristallorientierungsabhängiges Ätzen zur Ausbildung tiefer Taschen mit quasi-kristallin glatter Oberfläche, unmittelbar auf strukturelle Merkmale des MEMS-Wandel übertragen. Im Falle einer quasi-kristallin glatten Oberfläche der Seitenflächen der Taschen, kann wie obig erläutert, auf besonders präzise Weise eine schwingfähige Membran mit einer Mehrzahl vertikaler Abschnitte in Mäanderform gebildet werden. Auch eine c-Achsen-Orientierung eines Aktuatormaterials, vorzugsweise eines piezoelektrischen Materials, kann unmittelbar aus der Anwendung der bevorzugten Herstellungsschritte folgen.

In einem weiteren Aspekt betrifft die Erfindung ein Herstellungsverfahren für einen MEMS-Wandler wie vorstehend beschrieben, umfassend die folgenden Schritte:
- Bereitstellen mehrerer einzelner Piezokeramikelemente, umfassend eine Opferlage, eine Lage aus einem leitfähigen Material und eine Lage aus einem piezoelektrischen Material
- Definition von Löchern für eine Durchkontaktierung in den Piezokeramikelementen und Metallfüllung
- Stapeln der Piezokeramikelemente und optionales Schneiden (Dicing), sodass ein Stapel von Piezokeramikelementen erhalten wird, welcher durch Metallbrücken verbunden ist
- Entfernung der Opferlage und Einbringen des Stapels der Piezokeramikelemente in einen Träger, wobei eine Kontaktierung der Piezokeramikelemente mit jeweils einer Elektrode erfolgt,
sodass eine schwingfähige Membran, vorzugsweise in Form einer Lamellenstruktur, von einem durch das Substrat gebildeten Träger gehalten wird, wobei die schwingfähige Membran zur Erzeugung oder Aufnahme von Druckwellen des Fluids in einer vertikalen Richtung mindestens zwei oder mehr vertikale Abschnitte umfasst, welche parallel zur vertikalen Richtung ausgebildet sind und sodass durch Ansteuerung der mindestens einen Elektrode die zwei oder mehr vertikalen Abschnitte zu horizontalen Schwingungen angeregt werden können oder sodass bei Anregung der zwei oder mehr vertikalen Abschnitte zu horizontalen Schwingungen an der mindestens einen Elektrode ein elektrisches Signal erzeugt werden kann.

Der durchschnittliche Fachmann erkennt, dass technische Merkmale, Definitionen und Vorteile bevorzugter Ausführungsformen des beschriebenen MEMS-Wandlers, bevorzugt eines MEMS-Lautsprechers oder MEMS-Mikrofons, auch für das beschriebene Herstellungsverfahren gelten und umgekehrt. Vorzugsweise dient das beschriebene Herstellungsverfahren der Bereitstellung eines MEMS-Wandlers mit einer schwingfähigen Membran mit einer Lamellenstruktur, wobei die Lamellen mechanische Bimorphe sind und durch Metallbrücken verbunden vorliegen. Beispiele bevorzugter Herstellungsschritte werden in der Fig. 10 A-F und Fig. 11 illustriert.

In dem alternativen Herstellungsprozess können vorteilhaft mehrere einzelne Piezokeramikelemente verwandt werden, um mittels einer Definition von Löchern, Metallfüllung sowie einem Stapeln und Dicing eine schwingfähige Membran zu erhalten mit Lamellen als vertikale Abschnitte, welche durch Metallbrücken miteinander verbunden sind.

Als Piezokeramik werden bevorzugt keramischen Werkstoffe bezeichnet, die unter Einwirkung einer Verformung durch eine äußere Kraft eine Ladungstrennung zeigen bzw. bei Anlegen einer elektrischen Spannung eine Formänderung erfahren. Die Piezokeramikelement umfassen bevorzugt eine piezoelektrische Lage sowie eine Lage aus einem mechanischen Stützmaterial, wie vorgehend beschrieben, sowie darüber hinaus eine Opferschicht.

Die Opferschicht dient der Prozessierung und Bereitstellung der Metallbrücken und wird selbst nicht Bestandteil der schwingfähigen Membran sein.

Bevorzugt kann es sich bei der Opferlage beispielsweise um einen Photoresist bzw. Fotolacke handeln. Diese Materialien ändern durch Bestrahlung mit Licht, insbesondere UV-Licht, ihre Löslichkeit. Insbesondere kann es sich um einen sogenannten Positivlack handeln, dessen Löslichkeit durch eine UV-Bestrahlung ansteigt. Hierdurch kann die Opferschicht gezielt nach einer Metallfüllung zur Bereitstellung der Metallbrücken entfernt werden.

In einem weiteren Aspekt betrifft die Erfindung ein Herstellungsverfahren für einen MEMS-Wandler umfassend die folgenden Schritte:
- Bereitstellen mehrerer einzelner Piezokeramikelemente, umfassend eine Lage aus einem mechanischen Stützmaterial, welches elektrisch leitfähig ist und einer Lage aus einem piezoelektrischen Material
- Bereitstellung eines oberen und unteren Rahmens mit Vertiefungen für die mehreren einzelnen Piezokeramikelemente
- Fixierung der Piezokeramikelemente in den Vertiefungen des oberen und unteren Rahmens, vorzugsweise mittels eines Klebers
- Auftragen mindestens einer durchgängigen elektrisch leitfähigen Lage zur Kontaktierung der Piezokeramikelemente mittels mindestens einer Elektrode
sodass eine schwingfähige Membran, vorzugsweise in Form einer Lamellenstruktur, von einem Träger gehalten wird, welcher durch den oberen und unteren Rahmen gebildet wird und wobei die schwingfähige Membran zur Erzeugung oder Aufnahme von Druckwellen des Fluids in einer vertikalen Richtung mindestens zwei oder mehr vertikale Abschnitte umfasst, welche parallel zur vertikalen Richtung ausgebildet sind, sodass durch Ansteuerung der mindestens einen Elektrode die zwei oder mehr vertikalen Abschnitte zu horizontalen Schwingungen angeregt werden können oder sodass bei Anregung der zwei oder mehr vertikalen Abschnitte zu horizontalen Schwingungen an der mindestens eine Elektrode ein elektrisches Signal erzeugt werden kann.

Die bevorzugte Ausführungsform wird in der Fig. 12 illustriert. Vorteilhaft wird in der Ausführungsform auf eine strukturierte Kontaktierung verzichtet werden. Stattdessen erfolgt eine Kontaktierung mittels einer durchgehenden leitfähigen Fläche von einer Frontseite und/oder einer Rückseite des MEMS-Wandlers.

In einer bevorzugten Ausführungsform sind der oberen und untere Rahmen aus einem elektrisch nicht-leitenden Material, beispielsweise einem Polymer gebildet. Zur Formung der Rahmen kann bevorzugt ein 3D-Druckverfahren zum Einsatz kommen.

Zur Kontaktierung der einzelnen Lamellen bzw. Piezokeramikelementen wird bevorzugt von vorne (*front* Elektrode) bzw. von hinten (*backside* Elektrode) eine durchgängige Lage aus einem leitfähigen Material, vorzugsweise Metall aufgetragen werden. Das Auftragen kann z.B. mittels Sputterverfahrens erfolgen.

Der durchschnittliche Fachmann erkennt, dass technische Merkmale, Definitionen und Vorteile bevorzugter Ausführungsformen des beschriebenen MEMS-Wandlers, bevorzugt eines MEMS-Lautsprechers oder MEMS-Mikrofons, auch für das beschriebene Herstellungsverfahren gelten und umgekehrt. Vorzugsweise dient das beschriebene Herstellungsverfahren der Bereitstellung eines MEMS-Wandlers mit einer schwingfähigen Membran mit einer Lamellenstruktur, wobei die Lamellen mechanische Bimorphe sind und durch eine durchgängige Lage aus einem leitfähigen Material, vorzugsweise Metall, verbunden vorliegen.

### Detaillierte Beschreibung

Die Erfindung soll im Folgenden unter Verweis auf weitere Abbildungen und Beispiele erläutert werden. Die Beispiele und Abbildungen dienen der Illustration bevorzugter Ausführungsform der Erfindung, ohne diese zu beschränken.

### Kurzbeschreibung der Abbildungen

- **Fig. 1**: Schematische Darstellung eines Querschnittes einer bevorzugten Ausführungsform eines MEMS-Lautsprechers gemäß der Erfindung A: im Ruhestand und B: während der Aktuierung.
- **Fig. 2**: Schematische Darstellung eines bevorzugten Herstellungsverfahrens für einen MEMS-Lautsprechers mit einer schwingfähigen Membran, welche im Querschnitt eine Mäanderform aufweist.
- **Fig. 3, 4**: Schematische Darstellung bevorzugter Ausführungsformen eines MEMS-Lautsprecher mit einer schwingfähigen Membran in Mäanderform, deren horizontalen Abschnitte durch Haltestrukturen gestützt werden.
- **Fig. 5**: Schematische Darstellung einer nicht unter den Schutzumfang der Ansprüche fallenden Ausführungsform eines MEMS-Lautsprechers mit zwei Aktuatorlagen, welche durch eine mittlere Lage aus einem leitfähigen Material getrennt werden.
- **Fig. 6**: Schematische Darstellung bevorzugter Ansteuerungen zum Betrieb der MEMS-Lautsprecher
- **Fig. 7**: Schematische Darstellung einer bevorzugten Integration eines MEMS-Lautsprechers in der Frontseite eines Gehäuses mit rückseitigem Resonanzvolumen.
- **Fig. 8**: Schematische Darstellung eines bevorzugten Herstellungsverfahrens für einen MEMS-Lautsprechers mit einer schwingfähigen Membran, welche im Querschnitt eine Mäanderform aufweist, wobei nur die vertikalen Abschnitte eine Lage aus einem Aktuatormaterial aufweisen.
- **Fig. 9**: Schematische Darstellung einer bevorzugten Strukturierung eines Substrates in Kristallform zur Ausbildung tiefer Trenches (Taschen) mittels eines kristallorientierungsabhängigen Ätzprozesses
- **Fig. 10**: Schematische Darstellung eines bevorzugten Herstellungsverfahrens für einen MEMS-Lautsprechers mit einer schwingfähigen Membran auf Basis von einzelnen Piezokeramikelementen.
- **Fig. 11**: Schematische Darstellung einer bevorzugten elektrische Kontaktierung eines MEMS-Lautsprechers mit einer schwingfähigen Membran auf Basis von einzelnen Piezokeramiken.
- **Fig. 12**: Schematische Darstellung eines bevorzugten Herstellungsverfahrens für einen MEMS-Lautsprechers mit einer schwingfähigen Membran auf Basis von einzelnen Piezokeramikelementen.

### Detaillierte Beschreibung der Abbildungen

Figur 1 illustriert eine bevorzugte Ausführungsform eines MEMS-Lautsprechers gemäß der Erfindung. Fig 1 A zeigt einen Ruhezustand, während Fig. 1B zwei Phasen während der Aktuierung des MEMS-Lautsprechers illustriert.

Der MEMS-Lautsprecher umfasst eine schwingfähige Membran **1** zur Erzeugung von Schallwellen in eine vertikale Emissionsrichtung, wobei die schwingfähige Membran **1** von einem Träger **4** in horizontaler Lage gehalten wird. Die schwingfähige Membran **1** weist im Querschnitt eine Mäanderstruktur auf mit horizontalen **3** und vertikalen Abschnitten **2.** Die vertikalen Abschnitte sind parallel zur Emissionsrichtung ausgebildet und weisen mindestens eine Aktuatorlage auf, beispielsweise eine Lage aus einem piezoelektrischen Material. Eine Kontaktierung der schwingfähigen Membran **1** und der Aktuatorlage erfolgt mittels Elektroden endseitig. Zudem Zweck kann sich beispielsweise auf dem Träger **4** ein Elektrodenpad (nicht gezeigt) befinden.

Es handelt sich bei den vertikalen Abschnitten um mechanische Bimorphe, welche durch geeignete Ansteuerungen zu horizontalen Schwingungen angeregt werden können. Zu diesem Zweck umfassen die vertikalen Abschnitte **2** eine erste Lage aus einem Aktuatormaterial und eine zweite Lage aus einem mechanischen Stützmaterial. Durch Ansteuerung der Aktuatorlage kann ein Stressgradient und mithin eine Wölbung bzw. Schwingung generiert werden. Nicht unter den Schutzumfang der Ansprüche fällt, dass die vertikalen Abschnitte 2 zwei Aktuatorlagen umfassen, welche gegenläufig angesteuert werden, um durch entsprechende relative Formänderung eine Wölbung der vertikalen Abschnitte **2** zu bewirken.

Figur 1B illustriert beispielhaft zwei Phasen während einer Aktuierung. Vorteilhaft kann durch die Mehrzahl der vertikalen Abschnitten **2** der schwingfähigen Membran **1** mit geringen horizontalen Bewegungen (Wölbung) von wenigen Mikrometer eine vergrößertes Gesamtvolumen in die vertikale Emissionsrichtung bewegt und so zur Schallerzeugung genutzt werden. Die Aktuierung erlaubt hierbei eine besonders effiziente Umsetzung, da während einer Phase nahezu das gesamte Luftvolumen zwischen den vertikalen Abschnitten entlang der Emissionsrichtung nach oben oder unten bewegt werden kann.

Figur 2 zeigt schematisch ein bevorzugtes Herstellungsverfahren zur Bereitstellung eines MEMS-Lautsprechers mit einer schwingfähigen Membran **1,** welche im Querschnitt eine Mäanderform aufweist. Eine schwingfähige Membran mit einer Mäanderform im Querschnitt kann auch bevorzugt als gefaltete Membran oder Faltenbalg bezeichnet werden.

Fig. 2A zeigt ein Ätzen des Substrats **8** von einer Ober- bzw. Vorderseite zur Ausbildung einer Strukturierung. In dem Verfahrensschritt werden parallele tiefe Trenches (Taschen) in das Substrat **8** geätzt. Die abgeformte Struktur stellt einen Faltenbalg bzw. im Querschnitt einen Mäander dar.

Anschließend wird eine Lage eines Ätzstop **9** (Fig. 2B) aufgetragen, wobei es sich beispielsweise um TEOS oder PECVD handeln kann. Auf den Ätzstop **9** wird eine Lage aus einem mechanischen Stützmaterial **10** (Fig. 2C) und eine Lage aus einem Aktuatormaterial **11** aufgetragen Bei dem mechanischen Stützmaterial **10** kann es sich z.B. um dotiertes Polysilizium handeln, während für das Aktuatormaterial **10** beispielsweise ein piezoelektrisches Material verwandt werden kann. Als Schichtdicken können beispielsweise 1 µm bevorzugt sein. Bevorzugt kann das piezoelektrische Material eine C-Achsen Orientierung senkrecht zur Oberfläche aufweisen, sodass ein transversaler piezoelektrische Effekt genutzt wird. Auch andere Orientierungen und beispielsweise die Ausnutzung eines longitudinalen Effekts können bevorzugt sein.

Fig. 2E zeigt das bevorzugte Auftragen einer ganzflächigen Top-Elektrode als eine Lage aus einem leitfähigen Material **12.** Eine endseitige Kontaktierung kann beispielsweise mittels eines Elektrodenpads **13** erfolgen (Fig. 2 F).

Fig. 2F und 2G illustrieren ein weiteres Ätzen des Substrates 8 von der Rückseite bzw. Unterseite, und die Entfernung des Ätzstops.

Durch die Herstellungsschritte 2A-G wird somit eine schwingfähige Membran **1** erhalten, welche im Querschnitt eine Mäanderstruktur aufweist. Vorteilhaft erlaubt eine durchgängige Aktuatorlage **11** und die Bereitstellung endseitiger Kontaktierungen **13** eine effiziente Aktuierung der vertikalen Abschnitte **2** zu horizontalen Schwingungen (vgl. Fig. 1). Wie in Fig. 2G ersichtlich erfolgt bevorzugt eine Ansteuerung mittels zweier Elektroden, so wird die Aktuatorlage **12** bevorzugt sowohl von einer Frontseite (Top-Elektrode, leitfähige Schicht **12**) als auch von einer Rückseite (Bottom-Elektrode, über leifähiges mechanisches Stützmaterial 10) kontaktiert (vgl. Fig. 6A).

Zur Stabilisierung der zwischen den Seitenwänden des Trägers **4** aufgehangenen Membran 1 können Haltestrukturen **14** vorgesehen sein. Wie in den Fig. 3 und 4 gezeigt, können diese bevorzugt horizontalen Abschnitte **3** der schwingfähigen Membran **1** stützen. Vorteilhaft sind die horizontalen Abschnitte **3** mechanisch neutral (vgl. Fig 1B), sodass während der Aktuierung keine unerwünschten Spannungen zwischen Membran **1** und Haltestruktur **14** bzw. Träger **4** induziert werden.

Fig. 5 illustriert eine nicht unter den Schutzumfang der Ansprüche fallende Ausführungsform eines MEMS-Lautsprechers wobei die schwingfähigen Membran **1** zwei Aktuatorlagen umfasst, welche durch eine mittlere Lage aus einem leitfähigen Material **12,** bevorzugt Metall, getrennt werden. Die mittlere Lage ist mit einem ersten endseitigen Elektrodenpad **13** verbunden, während in der gezeigten Ausführungsform die obere Aktuatorlage **11** über eine weitere Lage aus einem leitfähigem Material **12** mit einem zweiten endseitigen Elektrodenpad **13** kontaktiert vorliegt.

Fig. 6 illustriert bevorzugte Ansteuerungen zum Betrieb der beschriebenen MEMS-Lautsprecher.

In Fig. 6A ist eine bevorzugte Ansteuerung für einen MEMS-Lautsprecher mit einer Aktuatorlage **11** und einer passiven mechanischen Stützlage **10** gezeigt. Bevorzugt erfolgt die Ansteuerung mittels zweier endseitiger Elektrodenpads **13,** sodass die horizontalen Schwingungen durch eine Formänderung des Aktuatormaterials gegenüber dem mechanischen Stützmaterial erzeugbar sind. Die Aktuatorlage **11** wird bevorzugt sowohl von einer Frontseite (Top-Elektrode **13,** leitfähige Schicht **10**) als auch von einer Rückseite (Bottom-Elektrode **13,** leifähiges mechanisches Stützmaterial **10**) kontaktiert. Eine Wechselspannung als Audioinput-Signal kann beispielsweise auf dem vorderseitigem Elektrodenpad **13** (links) angelegt, während das rückseitige Elektrodenpad **13** (rechts) geerdet vorliegt.

In Fig. 6B ist eine bevorzugte Ansteuerung für einen MEMS-Lautsprecher mit zwei Aktuatorlagen **11** gezeigt, welche durch eine mittlere Lage aus einem leitfähigen Material **12,** bevorzugt Metall, getrennt werden.

Eine obere Aktuatorlage **11** wird bevorzugt von einer Frontseite (Top-Elektrode **13** und obere leitfähige Schicht **12**) sowie der mittleren leitfähigen Lage **12** angesteuert. Eine untere Aktuatorlage **11** wird bevorzugt von einer Rückseite (Bottom-Elektrode **13** und untere leitfähige Schicht **12**) sowie der mittleren leitfähigen Lage **12** angesteuert wird. In der illustrierten Ausführungsform kann eine Wechselspannung als Audioinput-Signal beispielsweise auf den für die Top- und Bottom-Elektrodenpads **13** (links) angelegt werden, während die mittlere Lage 12 über ein weiteres Elektrodenpad **13** (rechts) geerdet vorliegt.

Fig. 7 zeigt beispielhaft eine bevorzugte Integration eines MEMS-Lautsprechers gemäß der Erfindung in einem Gehäuse **15.** Bevorzugt liegt die von dem Träger **4** gehaltene schwingfähige Membran **1** in einer Frontseite bzw. Vorderseite eines Gehäuses (*sound port*) angeordnet. Das Gehäuse umschließt zudem ein rückseitiges Resonanzvolumen (*back volumen* **16**). Eine Ventilationsöffnung **17** kann zur Vermeidung akustischer Kurzschlüsse oder zur Unterstützung des Klangbildes eingebracht werden.

Fig. 8 illustriert ein alternatives Herstellungsverfahren zur Bereitstellung eines MEMS-Lautsprechers mit einer erfindungsgemäßen schwingfähigen Membran **1.** Die in Figuren 8A-D gezeigten Verfahrensschritte sind analog zur Fig. 2.

Fig. 8A zeigt ein Ätzen des Substrats **8** von einer Ober- bzw. Vorderseite zur Ausbildung einer Strukturierung, vorzugsweise einer Mäanderstruktur. In dem Verfahrensschritt werden parallele tiefe Trenches (Taschen) in das Substrat **8** geätzt. Die abgeformte Struktur stellt einen Faltenbalg bzw. im Querschnitt einen Mäander dar.

Anschließend wird eine Lage eines Ätzstop **9** (Fig. 2B) aufgetragen, wobei es sich beispielsweise um TEOS oder PECVD handeln kann. Auf den Ätzstop **9** wird eine Lage aus einem mechanischen Stützmaterial **10** (Fig. 2C) und einem Aktuatormaterial **11** aufgetragen Bei dem mechanischen Stützmaterial **10** kann es sich z.B. um dotiertes Polysilizium handeln, während für das Aktuatormaterial **12** bevorzugt ein piezoelektrisches Material verwandt wird.

Im Gegensatz zu der in Fig. 2 gezeigten Ausführungsform wird die Aktuatorlage **11** nicht als durchgängige Lage mit einer oberen leitfähigen Schicht kontaktiert. Stattdessen erfolgt eine Spacer-Ätzung (Fig. 8F) der Aktuatorlage **11** in den horizontalen Abschnitten der Membran, sodass nur noch die vertikalen Abschnitte der Membran eine Lage aus einem Aktuatormaterial **11** aufweisen.

Im Anschluss wird bevorzugt eine durchgängige dielektrische Lage 18 zur Vermeidung eines Kurzschlusses zwischen später aufzubringenden oberen und unteren Elektrode aufgetragen (Fig. 8G). Eine durchgängige leitfähige Lage als Top-Elektrode 12 erlaubt eine vorderseitige Kontaktierung (Fig. 8H).

Fig. 8 I und 8 J illustrieren ein weiteres Ätzen des Substrates 8 von der Rückseite bzw. Unterseite und optional das Auftragen einer durchgängigen leitfähigen Lage 12 als Rückseitenelektrode.

Fig. 9 illustriert eine bevorzugte Bereitstellung eines strukturierten Substrates **8.** Analog zu dem in Fig. 8a gezeigten Verfahrensschritt werden parallele tiefe Trenches (Taschen) in das Substrat **8** geätzt. Die abgeformte Struktur stellt einen Faltenbalg bzw. im Querschnitt einen Mäander, dar auf welchen eine schwingfähige Membran in Mäanderform aufgetragen werden kann.

Die bevorzugte Bereitstellung des strukturierten Substrates **8** in der Fig. 9 ist durch die Ausnutzung einer Kristallstruktur des Substrates **8** gekennzeichnet, wobei die Taschen entlang eines Gittervektors der Kristallstruktur ausgebildet werden.

Hierdurch können besonders glatte, quasi-kristalline Taschen mit großer Tiefe von mehr als 200 µm, 400 µm oder mehr mit hochpräziser Orientierung erhalten werden. Vorteilhaft ist zudem, dass die Flächennormale der Seitenflächen der Taschen mit einem Gittervektor ausgerichtet ist, welcher orthogonal zum Gittervektor steht, in dessen Richtung der Ätzprozess erfolgt ist.

Wird beispielsweise Silizium als Substrat genutzt, kann das Siliziumsubstrat **8** wie in der Fig. 9 gezeigt, bevorzugt mit einer Oberflächenorientierung der Miller Indizes <110> ausgerichtet vorliegen. Bevorzugt steht mithin der Gittervektors der Kristallstruktur <110> senkrecht auf der Oberfläche des noch unstrukturierten Substrates. Mittels einer Ätzmaske **24,** beispielsweise einer SiO₂ hard mask, können horizontale Bereiche oder Streifen auf der Substratoberfläche definiert werden, welche nicht geätzt werden sollen.

Durch ein anisotropisches Ätzen mit einer Vorzugsrichtung entlang der <110> Orientierung des Siliziumkristalls, versus einer <111> Orientierung, werden glatte und präzise orientierte Taschen erhalten. Zu diesem Zweck können vorteilhaft nasschemische Verfahren eingesetzt werden, welche sich in einem batch prozess zur Massenproduktion eignen. Beispielsweise weist Kaliumhydroxid eine deutliche Vorzugsrichtung für das Ätzen entlang der <110> versus einer <111> Kristallorientierung auf. Wie in Sato et al. 1988 gezeigt, ist die Ätzrate für KOH auf einem Siliziummonokristall in <110> 1,455 µm/min, während die Ätzrate in der <111> Orientierung lediglich 0,005 µm/min beträgt. Durch die anisotropen Ätzraten können mittels des nasschemischen Verfahrens tiefe Taschen mit einem geringen Unterätzen erzielt werden.

Zur Ausbildung von 400 µm tiefen Taschen kann beispielsweise eine Anwendung von KOH auf einen <110> orientiertes Silziumsubstrat für 275 min erfolgen. Aufgrund der um den Faktor 291 verminderten Ätzrate in der orthogonalen <111 > Orientierung wird in dem Zeitraum lediglich ein Unterätzen von 1,37 µm erfolgen. Selbst eine Variation in der lokalen Stärke des Unterätzprozesses, führt in Bezug auf die große Tiefe der Taschen von 400 µm Orientierungsschwankungen von deutlich unter 1°. Stattdessen kann durch den Prozess mit hoher Genauigkeit nahezu perfekt senkrechte tiefe Taschen erhalten werden, welche sich durch eine glatte, quasi-krisalline Orientierung auszeichnen.

Als ein weiterer Vorteil liegen die erhaltenen Seitenwände der Taschen, auf welche die vertikalen Abschnitte der Membran gebildet werden, in einer Kristallorientierung (hier: <111>) vor. Der Umstand begünstig ein kolumnares Wachstum piezoelektrischer Materialien, wie beispielsweise AIN oder PZT: Hierdurch kann auf besonders präzise Weise gewährleistet werden, dass das piezoelektrische Material eine c-Achsen-Orientierung senkrecht zur Oberfläche der vertikalen Abschnitte aufweisen, sodass für die Ausbildung der horizontalen Schwingungen ein transversaler piezoelektrische Effekt genutzt werden kann.

Fig. 10 illustriert ein bevorzugtes Herstellungsverfahren zur Bereitstellung eines MEMS-Lautsprechers mit einer schwingfähigen Membran auf Basis von einzelnen Piezokeramiken.

Zunächst werden mehrerer einzelner Piezokeramikelemente **19,** umfassend eine Lage aus einem mechanischen Stützmaterial **10** (z.B. dotiertem Polysilizium) und eine Lage aus einem piezoelektrischen Material **11** sowie einer Opferlage **20** bereitgestellt (vgl. Fig. 10A und 10B). Bei der Opferlage **20** kann es sich beispielsweise um einen Photoresist (Photolack) handeln. Vorzugsweise kann die Lage aus einem mechanischen Stützmaterial **10** elektrisch leitend ausgebildet sein, um eine Kontaktierung zu gewährleisten. Ebenso ist es möglich auf der einen Lage aus einem piezoelektrischen Material **11** ein oder zwei Lagen aus einem leitfähigen Material **12** aufzubringen, welche der elektrischen Kontaktierung des piezoelektrischen Materials dienen.

Im Anschluss erfolgt eine Definition von Löchern für eine Durchkontaktierung und Metallfüllung **21** (vgl. Fig. 10 C), Die Piezokeramikelemente 19 werden gestapelt (Fig. 10 D) und geschnitten (Dicing **22** , Fig. 10E), sodass zwei oder mehr Stapel von Piezokeramikelementen **19** erhalten werden, welcher durch Metallbrücken **21** verbunden sind (vgl. Fig. 10E).

Nach Entfernung der Opferlage **20** (Fig. 10F) erfolgt ein Einbringen der gestapelten Piezokeramikelemente **19** in einen Träger **4,** wobei bevorzugt eine Kontaktierung des ersten und letzten Piezokeramikelementes mit jeweils einer Elektrode **13** erfolgt (Fig. 10E).

Auf diese Weise wird ebenfalls eine schwingfähige Membran 1 zwischen einem Träger **4** erhalten, welche zur Erzeugung von Schallwellen in eine vertikale Emissionsrichtung mindestens zwei oder mehr vertikale Abschnitte **2** umfasst, welche parallel zur Emissionsrichtung ausgebildet sind und zu horizontalen Schwingungen angeregt werden können.

Das Aktuatorprinzip basiert bevorzugt auch hier auf einer relativen Formänderung der Aktuatorlage **11** gegenüber der mechanischen Stützschicht **10.** Eine durchgängige Aktuatorlage ist hierzu nicht notwendig. Eine Kontaktierung sämtlicher vertikaler Abschnitte **2** durch endseitige Ansteuerung wird durch die Metallbrücken **23** in Kombination mit leitfähigen Lagen 12 gewährleistet.

Fig. 11 illustriert eine bevorzugte elektrische Kontaktierung des MEMS-Lautsprechers mit einer schwingfähigen Membran auf Basis von einzelnen Piezokeramiken.

Fig. 11A ist eine Draufsicht und Fig. 11B eine Seitenansicht MEMS-Lautsprechers. Über die Elektrodenpads 13 erfolgt eine parallele Ansteuerung einzelnen Lamellen bzw. vertikaler Abschnitte, wobei jeweils u-förmige Abstandshalter (*spacer*) auf jeder Seite der Lamellen vorliegen und zur nächsten Lamelle eine mechanische und elektrische Verbindung schaffen.

Fig. 12 illustriert ein alternatives Herstellungsverfahren zur Bereitstellung eines MEMS-Lautsprechers mit einer schwingfähigen Membran auf Basis von einzelnen Piezokeramiken.

Vorteilhaft kann im Gegensatz zur Ausführungsform gemäß der Fig. 10 bzw. 11 in der gezeigten Ausführungsform auf eine strukturierte Kontaktierung verzichtet werden. Stattdessen kann wie im Folgenden erläutert eine Kontaktierung mittels einer durchgehenden leitfähigen Fläche von vorne (*front* Elektrode) oder hinten (*backside* Elektrode) erfolgen.

Analog zum Herstellungsverfahren gemäß der Fig. 10 werden mehrere einzelne Piezokeramikelemente **19,** umfassend eine Lage aus einem mechanischen Stützmaterial **10** (z.B. dotiertem Polysilizium) und eine Lage aus einem piezoelektrischen Material **11** bereitgestellt. Vorzugsweise ist die Lage aus einem mechanischen Stützmaterial **10** elektrisch leitend ausgebildet.

Weiterhin wird jeweils ein oberer Rahmen **25** und unterer Rahmen **26** bereitgestellt, welcher Vertiefungen bzw. Nuten **27** zur Aufnahme der Piezokeramikelemente **19** aufweist. Vorzugsweise sind der oberen und untere Rahmen aus einem elektrisch nicht leitend Material, beispielsweise einem Polymer. Zur Formung der Rahmen kann bevorzugt ein 3D-Druckverfahren zum Einsatz kommen.

Zur Fixierung der Piezokeramikelemente **19** kann es bevorzugt sein, einen Kleber zu verwenden. Welcher vorzugsweise zunächst in Vertiefungen **27** eingebracht wird (vgl. Fig. 12A). Nach der Befestigung der Piezokeramikelemente **19** in den jeweiligen Vertiefungen **27** des unteren Rahmens **26,** kann der Kleber auf die Piezokeramikelemente **19** gebracht werden, sodass der obere Rahmen die Piezokeramikelemente **19** an der Oberseite fixiert (vgl. Fig. 12B).

Zur Kontaktierung der einzelnen Lamellen bzw. Piezokeramikelementen **19** wird bevorzugt von vorne (Front-Elektrode) bzw. von hinten (Backside-Elektrode) eine durchgängige Lage aus einem leitfähigen Material, vorzugsweise Metall, (nicht sichtbar) aufgetragen werden. Beispielsweise mittels eines Sputtering-Verfahrens.

Auf diese Weise kann ebenfalls eine schwingfähige Membran **1** erhalten, welche zur Erzeugung von Schallwellen in eine vertikale Emissionsrichtung mindestens zwei oder mehr vertikale Abschnitte **2** umfasst, welche parallel zur Emissionsrichtung ausgebildet sind und zu horizontalen Schwingungen angeregt werden können. Als Träger für die vertikalen Abschnitte **2** kann der zusammengesetzte Rahmen **25, 26** fungieren.

### BEZUGSZEICHENLISTE

- 1: Schwingfähige Membran
- 2: Vertikale Abschnitte der schwingfähigen Membran
- 3: Horizontale Abschnitte der schwingfähigen Membran
- 4: Träger
- 5: Luftvolumina zwischen den vertikalen Abschnitten
- 8: Substrat
- 9: Ätzstopp
- 10: Lage aus einem mechanischem Stützmaterial, bevorzugt dotiertem Polysilizium
- 11: Lage aus einem Aktuatormaterial (Aktuatorlage), bevorzugt aus einem piezoelektrischem Material
- 12: Lage aus einem leitfähigem Material, bevorzugt aus Metall
- 13: Kontaktierung der Elektrode, bevorzugt Elektrodenpad
- 14: Haltestrukturen
- 15: Gehäuse
- 16: rückseitiges Resonanzvolumen
- 17: Ventilationsöffnung
- 18: Lage aus einem dielektrischen Material
- 19: Piezokeramikelement(e)
- 20: Opferlage
- 21: Definierte Löcher für eine Durchkontaktierung mit Metallfüllung
- 22: Schneiden (Dicing)
- 23: Metallbrücken
- 24: Ätzmaske
- 25: Oberer Rahmen
- 26: Unterer Rahmen

### LITERATUR

F. Stoppel, C. Eisermann, S. Gu-Stoppel, D. Kaden, T. Giese and B. Wagner, NOVEL MEMBRANE-LESS TWO-WAY MEMS LOUDSPEAKER BASED ON PIEZOELECTRIC DUAL-CONCENTRIC ACTUATORS, Transducers 2017, Kaohsiung, TAIWAN, June 18-22, 2017.
Iman Shahosseini, Elie LEFEUVRE, Johan Moulin, Marion Woytasik, Emile Martincic, et al. Electromagnetic MEMS Microspeaker for Portable Electronic Devices. Microsystem Technologies, Springer Verlag (Germany), 2013, pp.10. <hal-01103612>.
Bert Kaiser, Sergiu Langa, Lutz Ehrig, Michael Stolz, Hermann Schenk, Holger Conrad, Harald Schenk, Klaus Schimmanz und David Schuffenhauer, Concept and proof for an all-silicon MEMS microspeaker utilizing air chambers Microsystems & Nanoengineering volume 5, Article number: 43 (2019).
Kazuo Sato, Mitsuhiro Shikida, Yoshihiro Matsushima, Takashi Yamashiro, Kazuo Asaumi, Yasuroh Iriye, and Masaharu Yamamoto, Characterization of orientation-dependent etching properties of single-crystal silicon: effects of KOH concentration, Sensors and Actuators A 64 (1988) 87-93).
Seidel, H., Csepregi, L., Heuberger, A. und Baumgartel, H. (1990). Anisotropic Etching of Crystalline Silicon in Alkaline Solutions. Journal of The Electrochemical Society 137. 10.1149/1.2086277

## Patentansprüche

1. MEMS-Wandler zur Interaktion mit einem Volumenstrom eines Fluids umfassend
- einen Träger (4),
- eine schwingfähige Membran (1) zur Erzeugung oder Aufnahme von Druckwellen des Fluids in einer vertikalen Richtung, wobei die schwingfähige Membran (1) von dem Träger (4) gehalten wird,
und wobei
die schwingfähige Membran (1) zwei oder mehr vertikale Abschnitte (2) aufweist, welche im Wesentlichen parallel zur vertikalen Richtung ausgebildet sind und mindestens eine Lage aus einem Aktuatormaterial (11) umfassen, wobei die schwingfähige Membran (1) endseitig mit mindestens einer Elektrode (13) kontaktiert vorliegt,
sodass durch Ansteuerung der mindestens einen Elektrode (13) die zwei oder mehr vertikalen Abschnitte (2) zu horizontalen Schwingungen angeregt werden können oder sodass bei Anregung der zwei oder mehr vertikalen Abschnitte (2) zu horizontalen Schwingungen an der mindestens einen Elektrode (13) ein elektrisches Signal erzeugt werden kann,
wobei die zwei oder mehr vertikalen Abschnitte (2) mindestens zwei Lagen umfassen, wobei eine Lage (11) ein Aktuatormaterial und eine Lage (10) ein mechanisches Stützmaterial umfasst, wobei mindestens die Lage (11) umfassend das Aktuatormaterial mit einer Elektrode (13) kontaktiert vorliegt,
sodass horizontale Schwingungen durch eine Formänderung des Aktuatormaterials gegenüber dem mechanischen Stützmaterial erzeugbar sind oder
sodass horizontale Schwingungen zu einer Formänderung des Aktuatormaterials gegenüber dem mechanischen Stützmaterial führen und ein elektrisches Signal erzeugen.

2. MEMS-Wandler gemäß dem vorherigen Anspruch
**dadurch gekennzeichnet, dass**
der MEMS-Wandler ein MEMS-Lautsprecher ist, wobei bevorzugt zwischen den vertikalen Abschnitten (2) Luftvolumina (5) vorliegen, welche durch die horizontalen Schwingungen zur Erzeugung von Schallwellen entlang einer vertikalen Emissionsrichtung bewegt werden oder der MEMS-Wandler ein MEMS-Mikrofon ist, wobei bevorzugt zwischen den vertikalen Abschnitten (2) Luftvolumina (5) vorliegen, welche bei Aufnahme von Schallwellen entlang einer vertikalen Detektionsrichtung bewegt werden.

3. MEMS-Wandler gemäß einem der vorherigen Ansprüche
**dadurch gekennzeichnet, dass**
der Träger (4) zwei Seitenbereiche umfasst zwischen welchen die schwingfähige Membran (1) in horizontaler Richtung angeordnet vorliegt
und/oder
der Träger (4) aus einem Substrat (8) gebildet wird, bevorzugt ausgewählt aus der Gruppe bestehend aus monokristallinem Silizium, Polysilizium, Siliziumdioxid, Siliziumcarbid, Siliziumgermanium, Siliziumnitrid, Nitrid, Germanium, Kohlenstoff, Galliumarsenid, Galliumnitrid, Indiumphosphid und Glas.

4. MEMS-Wandler gemäß einem der vorherigen Ansprüche
**dadurch gekennzeichnet, dass**
die schwingfähige Membran (1) durch eine Lamellenstruktur oder Mäanderstruktur gebildet wird.

5. MEMS-Wandler gemäß einem der vorherigen Ansprüche
**dadurch gekennzeichnet, dass**
die schwingfähige Membran (1) durch eine Mäanderstruktur gebildet wird mit abwechselnden vertikalen (2) und horizontalen (3) Abschnitten, wobei an mindestens zwei der horizontalen Abschnitte (3) Haltestrukturen (14) angebracht vorliegen, welche mittelbar oder unmittelbar mit dem Träger (4) verbunden sind.

6. MEMS-Wandler gemäß einem der vorherigen Ansprüche
**dadurch gekennzeichnet, dass**
das Aktuatormaterial ein piezoelektrisches Material, ein Polymer Piezoelectrical Material und/oder elektroaktive Polymere (EAP) umfasst, wobei das piezoelektrische Material bevorzugt ausgewählt ist aus einer Gruppe umfassend Blei-Zirkonat-Titanat (PZT), Aluminiumnitrid (AIN), Aluminium-Scandium-Nitrid (AIScN) und Zinkoxid (ZnO).

7. MEMS-Wandler gemäß einem der vorherigen Ansprüche
**dadurch gekennzeichnet, dass**
die schwingfähige Membran (1) drei Lagen umfasst, wobei eine obere Lage (12) von einem leitfähigen Material gebildet wird, eine mittlere Lage (11) von einem Aktuatormaterial gebildet wird und eine untere Lage (10) von einem leitfähigen Material gebildet wird, wobei das leitfähige Material der oberen und/oder unteren Lage bevorzugt ein mechanisches Stützmaterial ist.

8. MEMS-Wandler gemäß einem der vorherigen Ansprüche
**dadurch gekennzeichnet, dass**
die schwingfähige Membran (1) mit einer Lage aus einem Antihaftmaterial beschichtet ist.

9. MEMS-Wandler gemäß einem der vorherigen Ansprüche
**dadurch gekennzeichnet, dass**
die von dem Träger (4) gehaltene schwingfähige Membran (1) in einer Frontseite eines Gehäuses (15) angeordnet vorliegt, welches ein rückseitiges Resonanzvolumen (16) umschließt, wobei in dem Gehäuse (15) bevorzugt eine Ventilationsöffnung (17) vorliegt zur Vermeidung akustischer Kurzschlüsse und/oder zur Unterstützung des Klangbildes.

10. Herstellungsverfahren für einen MEMS-Wandler gemäß einem der vorherigen Ansprüche umfassend die folgenden Schritte:
- Ätzen eines Substrats (8), vorzugsweise von einer Vorderseite, zur Ausbildung einer Strukturierung, vorzugsweise einer Mäanderstruktur
- Optionales Auftragen eines Ätzstops
- Aufbringen mindestens zweier Lagen, wobei mindestens eine erste Lage (11) ein Aktuatormaterial und eine zweite Lage (10) ein mechanisches Stützmaterial umfassen
- Kontaktieren der ersten und/oder zweiten Lage mit einer Elektrode (13)
- Ätzen, vorzugsweise von der Rückseite, und optionale Entfernung des Ätzstops,
sodass eine schwingfähige Membran (1), vorzugsweise in Form einer Mäanderstruktur, von einem durch das Substrat (8) gebildeten Träger (4) gehalten wird, wobei die schwingfähige Membran (1) zur Erzeugung oder Aufnahme von Druckwellen des Fluids in einer vertikalen Richtung mindestens zwei oder mehr vertikale Abschnitte (2) umfasst, welche parallel zur vertikalen Richtung ausgebildet sind und sodass durch Ansteuerung der mindestens einen Elektrode (13) die zwei oder mehr vertikalen Abschnitte (2) zu horizontalen Schwingungen angeregt werden können oder
sodass bei Anregung der zwei oder mehr vertikalen Abschnitte (2) zu horizontalen Schwingungen an der mindestens einen Elektrode (13) ein elektrisches Signal erzeugt werden kann.

11. MEMS-Wandler gemäß einem der vorherigen Ansprüche 1-9
**dadurch gekennzeichnet, dass**
die vertikalen Abschnitte (2) über horizontale Metallbrücken (23) verbunden vorliegen und eine Kontaktierung der vertikalen Abschnitte (2) mit jeweils einer Elektrode (13) erfolgt.

12. Herstellungsverfahren für einen MEMS-Wandler gemäß dem vorherigen Anspruch umfassend die folgenden Schritte:
- Bereitstellen mehrerer einzelner Piezokeramikelemente (19), umfassend eine Opferlage (20), eine Lage (12) aus einem leitfähigen Material und eine Lage (11) aus einem piezoelektrischen Material
- Definition von Löchern (21) für eine Durchkontaktierung in den Piezokeramikelementen und Metallfüllung
- Stapeln der Piezokeramikelemente (19) und optionales Schneiden (Dicing) (22), sodass ein Stapel von Piezokeramikelementen (19) erhalten wird, welcher durch Metallbrücken (23) verbunden ist
- Entfernung der Opferlage (20) und Einbringen des Stapels der Piezokeramikelemente (19) in einen Träger (4), wobei eine Kontaktierung der Piezokeramikelemente (19) mit jeweils einer Elektrode (13) erfolgt,
sodass eine schwingfähige Membran (1), vorzugsweise in Form einer Lamellenstruktur, von dem Träger (4) gehalten wird, wobei die schwingfähige Membran (1) zur Erzeugung oder Aufnahme von Druckwellen des Fluids in einer vertikalen Richtung mindestens zwei oder mehr vertikale Abschnitte (2) umfasst, welche parallel zur vertikalen Richtung ausgebildet sind und sodass durch Ansteuerung der mindestens einen Elektrode (13) die zwei oder mehr vertikalen Abschnitte (2) zu horizontalen Schwingungen angeregt werden können oder
sodass bei Anregung der zwei oder mehr vertikalen Abschnitte (2) zu horizontalen Schwingungen an der mindestens einen Elektrode ein elektrisches Signal erzeugt werden kann.

## Claims

1. MEMS transducer for interacting with a volume flow of a fluid comprising
- a carrier (4),
- a vibratable membrane (1) for generating or receiving pressure waves of the fluid in a vertical direction, the vibratable membrane (1) being supported by the carrier (4),
and wherein the vibratable membrane (1) exhibits two or more vertical sections (2) formed substantially parallel to the vertical direction and comprising at least one layer of an actuator material (11), wherein at least one end of the vibratable membrane (1) is connected to at least one electrode (13),
such that the two or more vertical sections (2) can be induced to vibrate horizontally by driving the at least one electrode (13) or such that an electrical signal can be generated at the at least one electrode (13) when the two or more vertical sections (2) are induced to vibrate horizontally,
wherein the two or more vertical sections (2) comprise at least two layers, wherein one layer (11) comprises an actuator material and one layer (10) comprises a mechanical support material, wherein at least the layer (11) comprising the actuator material is in contact with an electrode (13) such that horizontal vibrations can be generated by a change in the shape of the actuator material relative to the mechanical support material or such that horizontal vibrations lead to a change in the shape of the actuator material relative to the mechanical support material and generate an electrical signal.

2. MEMS transducer according to the preceding claim
**characterized in that**
the MEMS transducer is a MEMS loudspeaker, wherein air volumes (5) are present preferably between the vertical sections (2), which, as a result of the horizontal vibrations, are moved along a vertical direction of emission to generate sound waves, or the MEMS transducer is a MEMS microphone, wherein air volumes (5) are present preferably between the vertical sections (2), which are moved along a vertical direction of detection when sound waves are received.

3. MEMS transducer according to one of the preceding claims
**characterized in that**
the carrier (4) comprises two side regions between which the vibratable membrane (1) is arranged in a horizontal direction
and/or
the carrier (4) is formed of a substrate (8) selected from the group consisting of monocrystalline silicon, polysilicon, silicon dioxide, silicon carbide, silicon germanium, silicon nitride, nitride, germanium, carbon, gallium arsenide, gallium nitride, indium phosphide and glass.

4. MEMS transducer according to one of the preceding claims
**characterized in that**
the vibratable membrane (1) is formed by a lamellar structure or meander structure.

5. MEMS transducer according to one of the preceding claims
**characterized in that**
the vibratable membrane (1) is formed by a meander structure with alternating vertical (2) and horizontal (3) sections, at least two of the horizontal sections (3) having attached to them retaining structures (14) which are connected directly or indirectly to the carrier (4).

6. MEMS transducer according to one of the preceding claims
**characterized in that**
the actuator material comprises a piezoelectric material, a polymer piezoelectrical material and/or electroactive polymers (EAP), wherein the piezoelectric material is preferably selected from a group comprising lead zirconate titanate (PZT), aluminum nitride (AIN), aluminum scandium nitride (AlScN) and zinc oxide (ZnO).

7. MEMS transducer according to one of the preceding claims
**characterized in that**
the vibratable membrane (1) comprises three layers, an upper layer (12) being formed by a conductive material, a middle layer (11) being formed by an actuator material, and a lower layer (10) being formed by a conductive material, wherein the conductive material of the upper and/or lower layer is preferably a mechanical support material.

8. MEMS transducer according to one of the preceding claims
**characterized in that**
the vibratable membrane (1) is coated with a layer of a non-stick material.

9. MEMS transducer according to one of the preceding claims
**characterized in that**
the vibratable membrane (1) supported by the carrier (4) is arranged in a front side of a housing (15) which encloses a rear resonant volume (16), wherein a ventilation opening (17) is preferably present in the housing (15) for avoiding acoustic short circuits and/or for supporting the sound.

10. Manufacturing method for a MEMS transducer according to one of the preceding claims comprising the following steps:
- etching of a substrate (8), preferably from a front side, to form a structuring, preferably a meander structure
- optional application of an etch stop
- applying at least two layers, wherein at least a first layer (11) comprises an actuator material and a second layer (10) comprises a mechanical support material
- connecting the first and/or second layer to an electrode (13)
- etching, preferably from the rear side, and optional removal of the etch stop,
such that a vibratable membrane (1), preferably in the form of a meander structure, is supported by a carrier (4) formed by the substrate (8), the vibratable membrane (1) comprising at least two or more vertical sections (2) for generating or receiving pressure waves of the fluid in a vertical direction, which sections are formed parallel to the vertical direction and such that the two or more vertical sections (2) can be induced to vibrate horizontally by driving the at least one electrode (13),
or such that when the two or more vertical sections (2) are induced to vibrate horizontally, an electrical signal can be generated at the at least one electrode (13).

11. MEMS transducer according to one of the preceding claims 1-9
**characterized in that**
the vertical sections (2) are connected via horizontal metal bridges (23) and wherein the vertical sections (2) are respectively connected to an electrode (13).

12. Manufacturing method for a MEMS transducer according to the preceding claim comprising the following steps:
- obtaining a plurality of individual piezoceramic elements (19) comprising a sacrificial layer (20), a layer (12) of conductive material, and a layer (11) of piezoelectric material,
- defining holes (21) for interlayer connection in the piezoceramic elements and metal filling,
- stacking the piezoceramic elements (19) and optional dicing (22) to obtain a stack of piezoceramic elements (19) connected by metal bridges (23)
- removing the sacrificial layer (20) and insertion of the stack of piezoceramic elements (19) into a carrier (4), wherein the piezoceramic elements (19) are respectively connected to an electrode (13),
such that a vibratable membrane (1), preferably in the form of a lamellar structure, is supported by the carrier (4), the vibratable membrane (1) comprising at least two or more vertical sections (2) for generating or receiving pressure waves of the fluid in a vertical direction, which sections are formed parallel to the vertical direction and such that the two or more vertical sections (2) can be induced to vibrate horizontally by driving the at least one electrode (13),
or such that when the two or more vertical sections (2) are induced to vibrate horizontally, an electrical signal can be generated at the at least one electrode (13).

## Revendications

1. Transducteur MEMS pour interaction avec un débit volumique d'un fluide comprenant
- un support (4),
- une membrane oscillante (1) pour générer ou recevoir des ondes de pression du fluide dans une direction verticale, dans lequel la membrane oscillante (1) est maintenue par le support (4),
et dans lequel la membrane oscillante (1) présente deux sections verticales (2) ou plus qui sont formées de manière sensiblement parallèle à la direction verticale et comprennent au moins une couche d'un matériau actionneur (11), dans lequel la membrane oscillante (1) est en contact à son extrémité avec au moins une électrode (13),
de sorte qu'en commandant l'au moins une électrode (13), les deux sections verticales (2) ou plus peuvent être excitées vers des oscillations horizontales ou
de sorte que, lorsque les deux sections verticales (2) ou plus sont excitées par des oscillations horizontales, un signal électrique peut être généré au niveau d'au moins une électrode (13),
dans lequel les deux sections verticales (2) ou plus comprennent au moins deux couches, dans lequel une couche (11) comprend un matériau actionneur et une couche (10) comprend un matériau de support mécanique, dans lequel au moins la couche (11) comprenant le matériau actionneur est en contact avec une électrode (13),
de sorte que des vibrations horizontales peuvent être générées par un changement de forme du matériau actionneur par rapport au matériau de support mécanique ou
de sorte que des vibrations horizontales entraînent un changement de forme du matériau actionneur par rapport au matériau du support mécanique et génèrent un signal électrique.

2. Transducteur MEMS selon la revendication précédente
**caractérisé en ce que**
le transducteur MEMS est un haut-parleur MEMS, dans lequel des volumes d'air (5) sont de préférence présents entre les sections verticales (2), qui sont déplacées le long d'une direction d'émission verticale par les vibrations horizontales pour générer des ondes sonores, ou le transducteur MEMS est un microphone MEMS, dans lequel des volumes d'air (5) sont de préférence présents entre les sections verticales (2), qui sont déplacées le long d'une direction de détection verticale lorsque des ondes sonores sont reçues.

3. Transducteur MEMS selon l'une des revendications précédentes **caractérisé en ce que**
le support (4) comprend deux zones latérales entre lesquelles la membrane oscillante (1) est disposée dans la direction horizontale
et/ou
le support (4) est formé à partir d'un substrat (8), de préférence choisi dans le groupe constitué du silicium monocristallin, du polysilicium, du dioxyde de silicium, du carbure de silicium, du silicium germanium, du nitrure de silicium, du nitrure de germanium, du carbone, de l'arséniure de gallium, du nitrure de gallium, du phosphure d'indium et du verre.

4. Transducteur MEMS selon l'une des revendications précédentes **caractérisé en ce que**
la membrane oscillante (1) est formée d'une structure lamellaire ou d'une structure en méandre.

5. Transducteur MEMS selon l'une des revendications précédentes **caractérisé en ce que**
la membrane oscillante (1) est formée par une structure en méandre avec des sections verticales (2) et horizontales (3) alternées, dans lequel des structures de maintien (14) sont fixées à au moins deux des sections horizontales (3), qui sont directement ou indirectement reliées au support (4).

6. Transducteur MEMS selon l'une des revendications précédentes **caractérisé en ce que**
le matériau actionneur comprend un matériau piézoélectrique, un matériau piézoélectrique polymère et/ou des polymères électroactifs (EAP), dans lequel le matériau piézoélectrique est de préférence choisi dans un groupe comprenant le titanate de zirconate de plomb (PZT), le nitrure d'aluminium (AIN), le nitrure d'aluminium et de scandium (AIScN) et l'oxyde de zinc (ZnO).

7. Transducteur MEMS selon l'une des revendications précédentes **caractérisé en ce que**
la membrane oscillante (1) comprend trois couches, dans lequel une couche supérieure (12) est formée par un matériau conducteur, une couche intermédiaire (11) est formée par un matériau actionneur et une couche inférieure (10) est formée par un matériau conducteur, dans lequel le matériau conducteur de la couche supérieure et/ou inférieure est de préférence un matériau de support mécanique.

8. Transducteur MEMS selon l'une des revendications précédentes **caractérisé en ce que**
la membrane oscillante (1) est revêtue d'une couche d'un matériau antiadhésif.

9. Transducteur MEMS selon l'une des revendications précédentes **caractérisé en ce que**
la membrane oscillante (1) maintenue par le support (4) est disposée dans une face avant d'un boîtier (15) qui renferme un volume de résonance arrière (16), dans lequel une ouverture de ventilation (17) est de préférence présente dans le boîtier (15) pour éviter les courts-circuits acoustiques et/ou pour soutenir l'image sonore.

10. Procédé de fabrication d'un convertisseur MEMS selon l'une quelconque des revendications précédentes, comprenant les étapes suivantes :
- la gravure d'un substrat (8), de préférence depuis une face avant, pour former une structuration, de préférence une structure en méandre
- l'application facultative d'un arrêt de gravure
- l'application d'au moins deux couches, dans lequel au moins une première couche (11) comprend un matériau actionneur et une seconde couche (10) comprend un matériau de support mécanique
- la mise en contact de la première et/ou de la seconde couche avec une électrode (13)
- la gravure, de préférence par l'arrière, et le retrait facultatif de l'arrêt de gravure,
de sorte qu'une membrane oscillante (1), de préférence sous la forme d'une structure en méandre, est maintenue par un support (4) formé par le substrat (8), dans lequel la membrane oscillante (1) comprend au moins deux sections verticales (2) ou plus pour générer ou recevoir des ondes de pression du fluide dans une direction verticale, qui sont formées parallèlement à la direction verticale et de sorte qu'en commandant l'au moins une électrode (13), les deux sections verticales (2) ou plus peuvent être excitées à des oscillations horizontales ou
de sorte que, lorsque les deux sections verticales (2) ou plus sont excitées par des oscillations horizontales, un signal électrique peut être généré au niveau d'au moins une électrode (13).

11. Transducteur MEMS selon l'une des revendications 1 à 9 **caractérisé en ce que**
les sections verticales (2) sont reliées par des ponts métalliques (23) horizontaux et qu'un contact est établi entre les sections verticales (2) avec une électrode (13) chacune.

12. Procédé de fabrication d'un convertisseur MEMS selon la revendication précédente, comprenant les étapes suivantes :
- la fourniture d'une pluralité d'éléments piézocéramiques (19) individuels, comprenant une couche sacrificielle (20), une couche (12) d'un matériau conducteur et une couche (11) d'un matériau piézoélectrique
- la définition de trous (21) pour un trou de métallisation dans les éléments piézocéramiques et le remplissage métallique
- l'empilement des éléments piézocéramiques (19) et éventuellement le découpage en dés (22) pour obtenir un empilement d'éléments piézocéramiques (19) reliés par des ponts métalliques (23)
- le retrait de la couche sacrificielle (20) et l'insertion de la pile des éléments piézocéramiques (19) dans un support (4), dans lequel un contact est établi entre les éléments piézocéramiques (19) avec une électrode (13) chacun,
de sorte qu'une membrane oscillante (1), de préférence sous la forme d'une structure lamellaire, est maintenue par le support (4), dans lequel la membrane oscillante (1) comprend au moins deux sections verticales (2) ou plus pour générer ou recevoir des ondes de pression du fluide dans une direction verticale, qui sont formées parallèlement à la direction verticale et de sorte qu'en commandant l'au moins une électrode (13), les deux sections verticales (2) ou plus peuvent être excitées à des oscillations horizontales ou
de sorte que, lorsque les deux sections verticales (2) ou plus sont excitées par des oscillations horizontales, un signal électrique peut être généré au niveau d'au moins une électrode.
